# EUROPÄISCHE PATENTSCHRIFT

(11) **EP 0 953 088 B1**
(45) Veröffentlichungstag und Bekanntmachung des Hinweises auf die Patenterteilung: **20.06.2001**
(21) Anmeldenummer: 98904085.2
(22) Anmeldetag: 17.01.1998
(51) Int. Cl.: E04C 3/18, E04B 1/26

(54) **TRAGWERK UND DESSEN KONSTRUKTIONSELEMENTE**
SUPPORTING STRUCTURE AND ITS STRUCTURAL MEMBERS
OSSATURE PORTEUSE ET SES ELEMENTS DE CONSTRUCTION

(30) Priorität: 17.01.1997 DE 19701458; 05.03.1997 DE 19708827; 16.06.1997 DE 29710435 U; 14.07.1997 DE 19730163
(43) Veröffentlichungstag der Anmeldung: 03.11.1999
(73) Patentinhaber: INDUO Gesellschaft zur Verwertung von Schutzrechten mbH & Co. KG, 41352 Korschenbroich (DE)
(72) Erfinder: Von Morzé-Reichartz, Sigrun, 41352 Korschenbroich (DE)
(74) Vertreter: Bergen, Klaus, Dipl.-Ing.
(86) Internationale Anmeldenummer: EP9800235
(87) Internationale Veröffentlichungsnummer: WO9831889

(56) Entgegenhaltungen:
- EP-A- 0 127 095
- EP-A- 0 159 452
- WO-A-87/03634
- CA-A- 2 010 740
- CH-A- 454 411
- CH-A- 673 305
- DE-A- 2 021 028
- DE-A- 3 638 499
- DE-C- 855 900
- FR-A- 520 776
- FR-A- 2 165 699
- GB-A- 119 525
- GB-A- 2 049 857
- US-A- 4 742 663
- LANTOS: "Glulam timber beams stiffened with steel" ENGINEERING, 28.August 1964, LONDON, Seite 260 XP002066827

## Beschreibung

Die Erfindung betrifft einen Holzträger (Ansprüche 1 bis 48) für ein Tragwerk und dessen Konstruktionselemente, wobei der Holzträger aus mindestens zwei zu einer Einheit verbundenen Tragelementen zumindest teilweise aus Holz mit einem durchgehenden Hohlraum besteht, in dem sich mindestens ein Verbundanker mit Anschlußmöglichkeiten befindet (Ansprüche 18 bis 48), ein Verfahren zum Herstellen dieses Trägers (Ansprüche 49 bis 69), das mit mindestens einem derartigen Träger herstellbare Tragwerk (Ansprüche 70 bis 88) und eine Vorrichtung zum Einbringen mindestens eines Verbundankers in ein Tragelement (Ansprüche 89 bis 96).

Tragwerke sind aus vielen Bereichen bekannt. Es seien hier nur beispielsweise Stahl- und Stahlbeton-Tragwerkkonstruktionen genannt, deren Einsatz von der Erstellung von Gebäuden bis hin zur Konstruktion von Brücken reicht. tiert werden müssen. Das Erstellen derartiger Tragwerkkonstruktionen ist zudem nur von einem Fachmann auszuführen.

Ein darüber hinaus nicht zu unterschätzender Nachteil liegt darin, daß die Einzelteile bei den bekannten Tragwerken unlösbar miteinander verbunden werden müssen und so für mehrmaligen Gebrauch nicht infrage kommen, bzw. gegebenenfalls erforderliche Reparaturen, wenn überhaupt, dann nur unter enormem Aufwand möglich sind.

In letzter Zeit zeichnet sich in der Bauindustrie ein Trend ab, insbesondere bei der Erstellung von Einfamilienhäusern, verstärkt den Baustoff Holz oder Holz enthaltende Werkstoffe einzusetzen. In diesem Bereich haben sich verschiedenartige Tragsysteme durchgesetzt. Dabei kommen Vollhölzer, Brettschichthölzer und andere Holzwerkstoffe sowie Kreuzbalken zum Einsatz, die bei gleicher Größe ihres Querschnitts höhere Kräfte aufzunehmen und zu übertragen in der Lage sind.

Verbindungen, insbesondere im Bereich der Enden dieser Holzbauelemente sind vielfältig vorgeschlagen worden. Hierzu seien lediglich als Beispiele quer zur Balkenlängsachse im Bereich von Nut- und Federverbindungen eingetriebene Dübel mit Bolzen und zusätzlichen Schraubnägeln oder Nagelanschlüssen mit Decklaschen oder Zapfen mit quergetriebenen Hartholzdübeln oder eingelassener T-Stahl mit Stabdübeln oder Zapfen, insbesondere Scherzapfen und dergleichen mehr angegeben.

In der EP 0 159 452 A1 werden Knotenpunktverbindungen für Holzstäbe dargestellt und beschrieben, die für Fachwerke, d.h. nur für Zug- und Druckstäbe geeignet sind. Beim Stand der Technik, wie beispielsweise Fig. 3 in der EP 0 159 452 A1 zeigt, muß eine gezielte, dem Verbindungselement hinsichtlich Länge und Tiefe angepaßte Ausnehmung in einem zusätzlichen Arbeitsschritt in die Balkenteile eingebracht werden.

Allen diesen Verbindungen haftet der erhebliche Nachteil an, daß die damit aufgebauten Systeme aufwendig zusammenzusetzen sind und darüber hinaus ebenfalls eine Vielzahl von Einzelteilen erfordern, die im übrigen auch angepaßt und aufwendig und häufig vor Ort in montageunfreundlichen Positionen montiert werden müssen. Das hat zur Folge, daß diese Systeme in der Regel ebenfalls nur von fachkundigen Personen zu einem den kräftemäßigen Belastungen standhaltenden Gesamttragwerk zusammengesetzt werden können.

Neben diesem Trend, verstärkt den Baustoff Holz in der Bauindustrie einzusetzen, kann in dieser Branche ein zweiter Trend verzeichnet werden, nämlich die Erstellung von Gebäuden, insbesondere von Einfamilienhäusern, durch Eigenleistungsanteile kostengünstiger zu gestalten und dadurch Wohnungseigentum für größere Teile der Gesellschaft erschwinglich zu machen. Das ist mit den bekannten Verbindungssystemen aufgrund ihrer maßgenau erforderlichen Fertigstellung in speziell ausgerüsteten Fertigungsstätten nicht möglich.

Der Erfindung liegt daher das Problem zugrunde, einen Träger sowie ein damit erstelltes Tragwerk, seine Konstruktionselemente, insbesondere Verbundanker, Verbindungselemente und Anschlußteile sowie ein Verfahren zum Herstellen derartiger Träger einschließlich einer Vorrichtung zum Einbringen der Verbundanker vorzuschlagen, die die vorerwähnten Nachteile nicht besitzen, sich vielmehr insbesondere dadurch auszeichnen, daß ihre Elemente ohne aufwendige Zusatzmaßnahmen in einfacher Weise vorzugsweise lösbar zu einem Tragwerk zusammengesetzt werden können.

Dieses Problem wird erfindungsgemäß mit den Merkmalen jeweils der Hauptansprüche der eingangs angegebenen Anspruchsgruppen gelöst.

Das erfindungsgemäße Merkmal des gezielten Zurückversetzens des eingelegten Verbundankers gegenüber der Balkenstirnseite, das zum sogenannten "Vorholz" führt, bewirkt eine wesentlich günstigere Zerlegung der Zugkraft in die Ringzugkraft, da es einen flacheren Kräftekegel und eine größere Umfangsfläche für die Kraftübertragung schafft, andererseits die ein Spalten begünstigenden, radial nach außen gerichteten Kraftkomponenten über eine größere Umfangsfläche aufgenommen bzw. abgeleitet werden können.

Wenn hier von "Holz-Trägern" gesprochen wird, ist jede Art von Holz-Tragelementen, einschließlich Holz enthaltenden Tragelementen gemeint, bevorzugt jedoch solche, die sich zu einem Verbund mit den nachfolgend beschriebenen Ankern eignen. Diese Verbundanker, die in Holz-Träger in der in der nachfolgend beschriebenen und beanspruchten Weise eingelassen werden, zeichnen sich dadurch aus, daß sie Anschlußmöglichkeiten - diese sind in vielfältigen Ausführungsformen denkbar, wobei sich ein stirnseitiges, genormtes Innengewinde als besonders vorteilhaft herausgestellt hat - bereitstellt, die zu einer 100%igen Kraftübertragung zwischen den Tragwerkelementen führt und eine einfache sowie zeit- und kostensparende Montage - auch in der Kombination mit anderen Materialien - ermöglicht. Weitere Vorteile sind der nachfolgenden Beschreibung und den Ansprüchen zu entnehmen.

Wenn im folgenden von "Verbindungselement" gesprochen wird, ist ein räumlich orientiertes Bauteil, vorzugsweise aus Metall, insbesondere Stahl, mit winkelversetzten Anschlußmöglichkeiten in drei Dimensionen für obengenannte Holz-Träger gemeint. Beim "Verbindungs- oder Anschlußknoten" handelt es sich um einen Zusammenschluß von mehreren Anschlußteilen.

Bei einem bevorzugten Ausführungsbeispiel besteht das Anschlußteil aus zwei in der Hauptebene des Tragwerks, das beispielsweise auch Böden einzelner Geschosse eines Gebäudes bildet, liegende, parallel verlaufenden Platten, und zwar eine Grundplatte und eine davon beabstandete Kopfplatte. Zwischen diesen beiden Platten, vorzugsweise senkrecht zu diesen, sind sogenannte Stirnplatten angeordnet. Sowohl Grund-, Kopf- als auch Stirnplatten weisen jeweils verschiedene Anschlußmöglichkeiten für weitere Verbindungselemente und/oder Holz-Träger auf. Dabei kann es sich beispielsweise um Bohrungen handeln, die zur Aufnahme von Schraubverbindungen bildenden Mitteln ausgelegt sind.

Bei dem bevorzugten Ausführungsbeispiel dienen die Stirnplatten dazu, eine Verbindung zwischen Holz-Trägern und Anschlußteilen sowie zwischen Anschlußteilen untereinander zu ermöglichen. Auf diese Weise kann ein auch eine Hauptebene größerer Abmessungen bildendes Tragwerk erstellt werden. Die Grund- und Kopfplatte bieten die Möglichkeit, die die senkrecht zur Hauptebene verlaufende Stützebene bildenden Holz-Träger anzukoppeln. Diese Stützebenen können beispielsweise Wände innerhalb eines Gebäudes darstellen bzw. zu diesen durch in vielfältiger Weise mögliche Verkleidungen ausgebaut werden, während die Hauptebenen die Etagenbodenbasis darstellen.

Für die Verbindungen zwischen Holz-Trägern und Anschlußteilen eignet sich grundsätzlich jegliche Art lösbarer Verbindungen; bevorzugt sind jedoch Schraubverbindungen, da die dazu erforderlichen Elemente genormt in jedem Baumarkt erhältlich sind und sich dadurch Sonderanfertigungen erübrigen, was sich positiv auf die Kosten des gesamten Tragwerks auswirkt. Das erfindungsgemäße Tragwerk läßt sich somit auf einfache Weise, selbst von einem Laien, zusammensetzen und ermöglicht es jedem Bauherrn, sein Eigenheim in einem nicht unerheblichen Umfang selbst zu erstellen. Dazu sind lediglich eine geringe Anzahl von Bauelementen erforderlich, nämlich die Anschlußteile, die Holz-Träger sowie Mittel zum Herstellen einer Verbindung zwischen den Holz-Trägern und den Anschlußteilen, wobei diese Mittel erfindungsgemäß in den Holz-Träger integriert werden.

Für derartige Mittel schlägt die Erfindung einen Verbundanker gemäß dem Patentanspruch 18 vor, der gemäß den sich anschließenden Patentansprüchen in der nachfolgend beschriebenen Weise gestaltet sein kann und zu einer überraschend einfachen und tragfähigen Verbindung mit vielfältigen Ausgestaltungsmöglichkeiten führt.

Der erfindungsgemäße Vorschlag, der einen von den bisher bekannten Verbindungsvorschlägen völlig abweichenden Weg einschlägt, ermöglicht erstmalig eine Art "Innen-Vernagelung", die unvorhersehbare Einsatzmöglichkeiten eröffnet. Abgesehen von der dadurch möglichen, materialsparenden Verkürzung der tragende Belastungen übernehmenden Verbindungsmittel besticht die neuartige Verbindung durch einen einfachen Aufbau, der keiner sichernden zusätzlichen Elemente bedarf.

Verbindungselemente zum Einsatz an unterschiedlichen Bauelementen, und zwar unterschiedlich insbesondere sowohl hinsichtlich Form als auch Material, sind in vielfältigen Ausführungsformen bekannt. Ihnen kommt insbesondere bei Konstruktionssystemen eine besondere Bedeutung zu, die Belastungen ausgesetzt sind, wie dies beispielsweise bei Gebäuden und dgl. der Fall ist. Hier haben sich verschiedenartige Tragsysteme durchgesetzt, die sowohl hinsichtlich der einzusetzenden Materialien als auch der kräftemäßigen Belastungen den unterschiedlichsten Anforderungen gerecht werden müssen. Dies gilt vorrangig für die Tragfähigkeit der Einzelteile und des Gesamtaufbaues - auch unter Berücksichtigung der Zweckmäßigkeit sowie für den optischen Gesamt- und Detaileindruck.

Ein typisches Beispiel für die hier angesprochenen Konstruktionen ist der Holz-Hochbau, bei dem Balken od.dgl. Tragelemente miteinander zu tragfähigen Wand-, Boden- und/oder Dachtragwerken verbunden werden. Dabei kommen auch verschiedene Werkstoffkombinationen zum Einsatz, d.h. der Werkstoff Holz kann mit Beton als Füllmasse sowie auch mit Kunststoff oder Metallteilen kombiniert werden. Für den Werkstoff Holz kommen Vollhölzer, Brettschichthölzer und andere Holzwerkstoffe in Frage, wobei die Vollhölzer in Form von Rundhölzern, Balken, Kanthölzern, Brettern sowie in jüngster Zeit Kreuzbalken in Frage, die im Vergleich zur Größe ihres Querschnitts relativ hohe Kräfte aufzunehmen und zu übertragen in der Lage sind.

Verbindungen, insbesondere im Bereich der Enden dieser Bauelemente sind vielfältig entwickelt und in die Praxis eingeführt worden. Hierzu seien lediglich als Beispiel einige bekannte Möglichkeiten angegeben, so z.B. quer zur Balkenlängsachse im Bereich von Nut- und Federverbindungen eingetriebene Dübel mit Bolzen und zusätzlichen Schraubnägeln oder Nagelanschlüsse mit Decklaschen oder Zapfen mit quergerichteten Hartholzdübeln oder eingelassener T-Stahl mit Stabdübeln oder Zapfen, insbesondere Scherzapfen und dgl. mehr. Stirnseitige Anschlüsse können bekanntermaßen auch durch einen sogenannten Balkenstoß erreicht werden, bei dem mittels quergerichteter Dübel besonderer Bauart die Balkenseiten im Bereich ihrer Enden beidseitig mit Tragteilen zur Kraftübertragung belegt sind.

All diesen Verbindungen haftet der erhebliche Nachteil an, daß die damit aufgebauten Systeme sehr aufwendig sind, und zwar sowohl in der Herstellung - so z.B. bei Stoßverbindungen über in den zu verbindenden Tragteilen anzuformende Zapfen und Nuten - als auch hinsichtlich der Vielzahl der erforderlichen Einzelteile, die im übrigen angepaßt und aufwendig und häufig vor Ort in montageunfreundlichen Positionen montiert werden müssen. Darüber hinaus lassen sich diese bekannten Verbindungssysteme nur so realisieren, daß sie nach außen sichtbar sind, es sei denn in den betreffenden Bereichen, z.B. im Bereich der Laschen oder Dübelstirnseiten, würden zusätzliche Kaschierungsmaßnahmen vorgenommen.

In dem Bestreben, diese Nachteile zumindest zu verringern, sind Vorschläge gemacht worden, die eine stirnseitige Verbindung der vorgenannten Tragelemente, insbesondere von Holzträgern vorsehen. Hierzu gehört eine Dübelverbindung, die mit Stahlankern arbeitet, die in Holzwerkstoffe eingeklebt werden. Dazu muß zunächst stirnseitig eine Ausfräsung vorgenommen werden, um den Dübel einzusetzen und dort zu verkleben, mit dem dann ein entsprechender Aufsatz als Verbindungsmittel in Eingriff gebracht wird. Abgesehen davon, daß wegen der Notwendigkeit einer zuverlässigen Klebeschicht sowie werkzeugbedingt die Tiefe der Ausfräsung und damit die Dübellänge und damit wiederum die Trag-, insbesondere die Zugfähigkeit begrenzt sind, ist der Aufwand bei der Herstellung dieses Verbundsystems nicht unerheblich und erfordert zusätzliche Arbeitsschritte bei der Herstellung dieses Tragelements, nämlich das Ausfräsen einer passenden stirnseitigen Bohrung sowie dann das Einkleben eines passenden Dübels.

Bei einem weiteren bekannten Vorschlag werden sogenannte Anker verwandt, die quer zur Tragelementlängsachse eingebrachte Stabdübel benötigen. Dieses bekannte System besteht aus fünf Grundelementen, nämlich Stabdübeln, Ankerkörper, Vergußmasse, Anschlußschraube und Anschweißmuffe. Dieses bekannte System weist somit zumindest auch die zuvor aufgezeigten Nachteile auf, wobei zusätzlich die Verfüllung mit Vergußmörtel und die bereits angesprochene optische Beeinträchtigung zu erwähnen sind.

In der EP 0 159 452 A1 werden Knotenpunktverbindungen für Holzstäbe dargestellt und beschrieben, die für Fachwerke, d.h. nur für Zug- und Druckstäbe geeignet sind. Beim Stand der Technik, wie beispielsweise Fig. 3 in der EP 0 159 452 A1 zeigt, muß eine gezielte, dem Verbindungselement hinsichtlich Länge und Tiefe angepaßte Ausnehmung in einem zusätzlichen Arbeitsschritt in die Balkenteile eingebracht werden. Außerdem sind im Trägerstirnbereich besondere Anknüpfungsmaßnahmen erforderlich, die die Kraftübertragungsverhältnisse nicht reproduzierbar und unübersichtlich machen.

Die Erfindung zeichnet sich insbesondere dadurch aus, daß ohne zusätzliche Maßnahmen seine Elemente optisch nicht erkennbar sind, wobei gleichzeitig die Zahl der für diese Verbindung erforderlichen Einzelteile minimiert und der Installationsaufwand auf einen minimalen Aufwand reduziert wird.

Vorteilhafte Ausgestaltungen dieser überraschend einfachen Lösungskonzeptionen sind in den Unteransprüchen angegeben. Neben der Einfachheit der mit der Erfindung vorgeschlagenen, insbesondere durch den beanspruchten Einbau des neuartigen Verbundankers erzielten Verbundsysteme, zeichnen diese sich durch einen zuverlässig vergleichsweise außerordentlich hohen Wirkungsgrad von 100 % aus.

Unter einem "Kreuzbalken" versteht man einen Balken, der durch Längsteilen eines oder mehrerer Baumstämme und Drehen der Teilstücke um ihre Längsachse sowie anschließendes Verbinden dieser Teile zu einem neuen Balken entsteht, wobei durch die dann innen liegenden, ursprünglich die Außenfläche des Baumes bzw. der Bäume bildenden gewölbten Flächen eine sich im wesentlichen zentrisch längs durch den Kreuzbalken erstreckende Öffnung entsteht.

Durch die erfindungsgemäß bevorzugt vorgesehene Verwendung eines Kreuzbalkens ergeben sich überraschend Vorteile, die insbesondere darin bestehen, daß neben dem Einsparen von Holz und der Minimierung von Schwindrissen bei gleichzeitig widerstandsfähigerem Außenbereich das Verbindungselement innenliegend angeordnet ist und damit bezogen auf den Balken in der nicht kraftübertragenden Ebene (neutrale Faser), was statisch eigentlich unüblich ist, denn normal wäre es vielmehr, beim Kreuzbalken beispielsweise in den vier Ecken je ein Verbindungselement vorzusehen, wie auch bekannte Verbindungsarten von Kreuzbalken zeigen, nicht jedoch im Zentrum. Beim erfindungsgemäßen Verbundsystem liegt das Verbindungselement in einer statisch eigentlich unüblichen Ebene und ist damit selbst keinen Biegekräften ausgesetzt.

Des weiteren macht sich die Erfindung in ihrer bevorzugten Ausgestaltung die Tatsache zunutze, daß eine bei Kreuzbalken ohnehin vorhandene zentrische axial Ausnehmung für die Einlage des Verbundankers genutzt wird. Bei Verwendung beispielsweise eines Leimbinders für den Träger wird erfindungsgemäß in einem zusätzlichen Arbeitsschritt mindestens eine durchgehende nutartige Rinne in mindestens einem Tragelementteil vorgesehen.

Je nach Abmessungs- und räumlichen Gegebenheiten sowie Belastungsanforderungen sind vielfältige, im einzelnen erhebliche Vorteile mit sich bringende Ausgestaltungen realisierbar. Dies trifft sowohl für den Verbundanker selbst als auch für die Tragelemente zu, und zwar u.a. sowohl hinsichtlich der Form und des Materials der Verbundanker als auch der Art der Verbindung der Tragelemente.

So kann der Kern des Verbundankers in seiner einfachsten Form stangenförmig und können die Dorne mit glatter Oberfläche gestaltet sein. Wird der Kern in weiterer Ausgestaltung nicht geradlinig sondern wellenförmig ausgeführt, so wird dadurch ein noch sichererer Halt erzielt mit der Folge, daß der Verbundanker kürzer gehalten werden kann. In diesem Sinne kann eine weitere Verbesserung dadurch erzielt werden, daß die Kernoberfläche geriffelt oder mit Erhebungen versehen ist. Auch hinsichtlich der Querschnittsform des Kerns sind verschiedene Ausgestaltungen möglich; so kann der Kern einen runden, insbesondere kreisrunden Querschnitt oder auch einen mehreckigen, insbesondere quadratischen oder dreieckigen Querschnitt besitzen.

Auch die Anschlußmöglichkeiten, die an mindestens einem Kernende vorgesehen werden, sind in vielfältiger Weise denkbar, wobei sich ein stirnseitiges Innengewinde an mindestens einem Kernende als besonders vorteilhaft herausgestellt hat. In dieses Innengewinde kann beispielsweise ein Gewindezapfen od.dgl. eingeschraubt werden, der an seinem freien Ende zusätzlich Anschlußelemente tragen kann oder auch haken-, kugel-, knopf-, ösenförmig oder ähnlich ausgestaltet sein kann. Im Rahmen der Erfindung ist es auch möglich, stirnseitig am Kernende ein Außengewinde vorzusehen oder einen Gewindebolzen mit geringerem Durchmesser als dem Kerndurchmesser anzuformen. Darüber hinaus kann der Verbundanker in ein mit mindestens einem weiteren Bauteil zu verbindendes Bauelement eingelegt werden und sich gegebenenfalls auch quer durch den Balken erstrecken.

In einfachster Ausgestaltung sind die Dorne einstückig mit dem Kern verbunden und können dabei sowohl unregelmäßig oder auch gleichmäßig auf der Außenfläche des Kerns verteilt sein. Auch hinsichtlich ihrer axialen Ausrichtung sind je nach den Anforderungen verschiedene Varianten möglich, wobei es sich im Hinblick auf das nachfolgend im einzelnen noch zu erläuternde Verfahren zum Einbringen der Anker in das Tragelement bei der Herstellung des Verbundsystems für eine maximale Belastungsmöglichkeit als vorteilhaft herausgestellt hat, die Dornachsen senkrecht zur Kernlängsachse verlaufen zu lassen, wobei insbesondere eine Hälfte der Anzahl der Dorne in eine Richtung und die andere Hälfte in die entgegengesetzte Richtung weisen.

Wenn die Dorne parallel zueinander ausgerichtet sind, ergibt sich für das Einbringen (Einpressen) des Verbundankers in die Tragelemente der Vorteil relativ geringer aufzubringender Eindringkräfte. Dabei können die Dorne auf der Außenfläche des Kerns längs seiner Längsachse in parallelen Reihen angeordnet sein, wobei die Dorne einer Reihe versetzt zu den Dornen zumindest einer benachbarten Parallelreihe stehen können.

Zwar ist die Anzahl der in jede der beiden oben angegebenen Richtungen weisenden Dornenreihen je nach Anforderung beliebig, jedoch haben sich bei einem rautenförmigen, insbesondere quadratischen Querschnitt des Kerns jeweils vier in eine Richtung weisende Dornreihen als vorteilhaft erwiesen, wobei wiederum jeweils zwei Reihen sich auf einer der Quadratseitenflächen befinden. Die Dornreihen können darüber hinaus geradlinig und parallel zur Kernlängsachse jedoch auch diagonal zu dieser verlaufen.

Wie bereits erwähnt, besitzen die Dorne in ihrer einfachsten Ausführung eine glatte Oberfläche; diese kann jedoch auch abgestuft sein, wobei sich mindestens eine Hinterschneidung an jedem Dorn befindet, die den Dorn umlaufend ausgebildet sein kann. Die Oberfläche kann jedoch auch ähnlich wie bei einem Drillnagel gestaltet sein, eine umlaufende, insbesondere spiralförmige Wulst aufweisen oder auch sägezahnartig geformt sein.

Vorzugsweise sind die Dorne einstückig mit dem Kern verbunden, was insbesondere dann der Fall ist, wenn der Verbundanker gegossen ist und beispielsweise aus Eisen, Temperguß, Stahlguß, Messing oder Aluminium besteht; auch die Herstellung aus Keramik ist möglich. Auch kann der erfindungsgemäße Verbundanker aus Blechen hergestellt werden. Insgesamt bieten sich als Herstellungsverfahren insbesondere Pressen, Stanzen, Drücken, Kanten, Nibbeln, Fräsen, Drehen und/oder geeignete Umformverfahren je nach Material und Anforderungen an.

Wie bereits erwähnt, wird mit dem erfindungsgemäßen Verbundanker ein Verbundsystem möglich, mit dem eine stirnseitige Verbindung von Tragelementen zu schaffen ist. Die in diesem Zusammenhang erwähnte quasi Innenvernagelung des Verbundankers im Tragelement wird dadurch erreicht, daß der bzw. die Verbundanker in das Tragelement eingelegt bzw. eingedrückt oder eingepreßt wird bzw. werden. Die in Frage kommenden Tragelemente sind demzufolge derart, daß sie aus mehreren Teilelementen bestehen, wie dies beispielsweise bei sogenannten Kreuzbalken der Fall ist, die aus vorzugsweise vier entsprechend zugeschnittenen Balkenvierteln mit dem Fachmann geläufiger, spezieller Ausrichtung der Jahrringe zu einander zusammengeleimt werden, um dadurch eine besonders hohe Tragfähigkeit zu erreichen.

Wenngleich die Erfindung sich insbesondere bei Verwendung von Kreuzbalken durch große Vorteile auszeichnet, können auch andere verleimte Holzbauelemente, wie Normalbalken, Brettschichtleimbinder od.dgl. Verwendung finden, in die die Verbundanker während des Herstellungsprozesses lagegerecht eingepreßt werden. Im Falle der ebenfalls möglichen Verwendung bei Kunststoff- und/oder Betonträgern wird der Verbundanker vorzugsweise eingegossen.

Wenn hier von "Balken" oder "Trägern" gesprochen wird, dann ist damit jede Art von Tragelement gemeint, das für einen Verbund vorgesehen wird.

Für die Ausrichtung und Lage der Verbundanker sind verschiedene Positionen möglich, wobei im Normalfall jeder Balken an jedem Ende einen Anker erhält. Für kurze Balken oder bei der auch möglichen Quereinlage der Anker im Balken kann bzw. können der bzw. die Anker sich durch die gesamte Balkenlänge bzw. -dicke erstrecken. Ein sich quer durch den Balken erstreckender Verbundanker empfiehlt sich u.a. an Kreuzungspunkten, an denen dann ein oder mehrere weitere Balken, die jeweils stirnseitig mit dem im Kreuzungspunkt angeordneten Anker verbunden werden, angeschlossen werden.

Durch die erfindungsgemäß zurückversetzte Lage des Verbundankers entsteht das erwähnte "Vorholz", das die mit dem Anker bezweckte Wirkung noch erhöht, d.h. diesen noch wirkungsvoller gegen Herausreißen sichert, und im Belastungsfall zugleich eine günstigere Verteilung der Reaktionskräfte im Bereich der Trägerenden schafft und somit optimale Anbindungen.

Je nach Belastungsfall liegt bzw. liegen der bzw. die Verbundanker in mindestens einer Symmetrieachse; sie können jedoch auch mit hinreichendem Abstand von der Seitenfläche des Balkens in der Zugzone angeordnet werden. Darüber hinaus ist vorteilhafterweise auch eine Anordnung mehrerer Anker übereinander in vorzugsweise paralleler Ausrichtung möglich.

Wie bereits erwähnt, eignet sich das erfindungsgemäße Verbundsystem für mannigfaltige Konstruktionen, wie Holz-Holz-, Holz-Stahl- und/oder Holz-Stahl-Beton-Konstruktionen, sowie selbstverständlich auch in Kombination mit Kunststoff als Tragelement und auch in anderen als den zuvor angegebenen Werkstoffkombinationen derartiger Bauelemente aus Verbundwerkstoffen.

Mit der Erfindung, die zu einem 100%igen Übertragungswirkungsgrad führt, wird in wirtschaftlich und ökologisch vorteilhafter Weise erhebliches Holzvolumen gespart, da die Dimensionen und Querschnitte der Hölzer, die in den jeweiligen Konstruktionen Verwendung finden, schlanker gehalten werden können. Darüber hinaus ist die Montage der Konstruktionen - auch in der Kombination verschiedener Materialien - sehr einfach und zeitsparend. So erübrigen sich beispielsweise bei Konstruktionen, an denen Holzbalken Verwendung finden, die nunmehr aufgrund ihrer schlankeren Ausführung mit zwei Arbeitskräften angehoben und verlegt werden können, große und teure Hebezeuge. Die Herstellung des erfindungsgemäßen Verbundankers ist aufgrund seines einfachen Aufbaus ebenfalls preiswert und auch industriell als Massenartikel rationell möglich.

Baukonstruktionen, die mit den bisherigen Verbindungsmitteln nur mit einem erheblichen Aufwand und häufig nur sehr schwer zu realisieren sind, lassen sich durch den hohen Wirkungsgrad des erfindungsgemäßen Verbundsystems einfacher und preiswert und darüber hinaus auch in anderen, bisher nicht erreichten Formen realisieren.

Das Einlegen des Verbundankers während des Produktionsprozesses - Verleimung mit anschließender Verpressung der Balkenteilstücke - ist äußerst maßgenau und unter optischer Beobachtung möglich, was bei den eingangs erwähnten, bisher bekannten stirnseitigen Verbindungsvorschlägen nicht der Fall ist, da bei diesen der Dübel bzw. Anker in ein vorgebohrtes, nicht einsehbares Sackloch einzufügen und dort nicht einsehbar verleimt bzw. querverdübelt werden muß. Dem gegenüber werden bei der Erfindung die Balkenteile zu einem kompletten Balken so zusammengeleimt, daß das Einlegen des vorzugsweise zuvor in Leim getauchten Verbundankers in einem Zwischenstadium erfolgt, z.B. wenn die beiden unteren Hälften eines Kreuzbalkens verleimt sind, zu welchem Zeitpunkt dann der Verbundanker genau, gegebenenfalls mit Hilfe einfacher Lasertechniken wiederholbar, sogar auf den Millimeter genau positioniert werden kann. Sobald der Anker entsprechend eingelegt ist, kann zur Lagefixierung ein Vorbohren von Aufnahmeöffnungen für die Ankerdorne erfolgen, was jedoch nicht unbedingt nötig ist; sodann wird der obere Balkenteil, der im Falle eines Kreuzbalkens wiederum aus zwei vorher zusammengeleimten Holzbalkenteilen besteht, auf die verleimte Fläche der unteren Balkenhälfte aufgepreßt, wobei gleichzeitig die Ankerdorne in den oberen und unteren Teil des Balkens eingedrückt bzw. gepreßt werden; im Falle eines auch möglichen Vorpressens des Ankers in die untere Balkenhälfte wird dieser dann während der Endverleimung bis zur endgültigen Tiefe in die untere Balkenhälfte gedrückt. Daraus wird deutlich, daß für das Einbringen des erfindungsgemäßen Verbundankers im Unterschied zum Stand der Technik praktisch keine Zeit benötigt wird.

Wie die vorstehenden Ausführungen zeigen, eignen sich Kreuzbalken hervorragend für das erfindungsgemäße Verbundsystem, da diese von Hause aus aufgrund der entsprechenden Zusammenfügung durch den Verlauf der äußeren Jahrringe einen inneren Hohlkanal aufweisen, in den sich der Ankerkern optimal einfügt.

Auch die Transportlogistik wird erheblich erleichtert, da durch die Verwendung des erfindungsgemäßen Verbundankers Großkonstruktionen nicht mehr im Werk vorbereitet werden müssen, sondern die Einzelteile auf der Baustelle maßgenau verschraubt und somit durch die daraus folgenden Transporterleichterungen Transportkosten eingespart werden können.

Durch die zuverlässige 100%ige Kraftübertragung sind auch die statischen Berechnungen leichter durchzuführen und können bezüglich der Verwendung bestimmter Materialien und der vorzusehenden Dimensionierungen einfacher typisiert und damit zukünftig spezielle Statiken leichter und damit auch preiswerter erstellt werden.

Diese Vorteile kommen schließlich auch dem Bauherrn insbesondere im Falle der Eigenheime zugute, und zwar nicht nur im Hinblick auf die Gestehungskosten, sondern auch aufgrund der Möglichkeit, das einfache Verbundsystem dahingehend zu nutzen, daß gewisse, wenn nicht sogar sämtliche damit zusammenhängenden Arbeiten in Eigeninitiative ausgeführt werden können.

Die erwähnten Vorteile eröffnen für das erfindungsgemäße Verbundsystem schließlich auch über die eingangs erwähnten Anwendungen hinaus neue Einsatzbereiche, z.B. im Brückenbau.

Die vorliegende Erfindung umfaßt auch ein rationelles Verfahren zur Herstellung der mit einem derartigen Verbindungselement versehenen Tragelemente, wobei an dieser Stelle zu betonen ist, daß dieses Verfahren keinesfalls auf Verbundanker der vorbeschriebenen Art beschränkt ist, sondern sich auch für die Einbringung andersartiger Verankerungen bzw. Verbindungselemente eignet. Eine geeignete Vorrichtung zum Durchführen des Verfahrens ist in ihrer Grundkonzeption im Anspruch 97 mit Ausgestaltungen nach den sich anschließenden Ansprüchen angegeben.

Die Erfindung macht sich - mit überraschendem und vorteilhaftem Effekt - die Tatsache zunutze, daß in vielen Fällen Tragelemente aus mehreren Teilen aufgebaut sind, wie dies beispielsweise bei Kreuzbalken der Fall ist, die in bekannter Weise unter spezieller Faserausrichtung aus mehreren "Stammteilen" zusammengesetzt, vorzugsweise miteinander verleimt sind und sich durch besonders günstige Trageigenschaften auszeichnen. Erfindungsgemäß wird in den Vorgang des Zusammensetzens der TragelementTeile das Einbringen des Verbindungselements eingebaut. Es ist jedoch auch möglich, die Erfindung auf andere Tragelemente, wie Leimbinder und auch einteilige Träger anzuwenden, wobei letztere dann zunächst in Teilelemente zu zerlegen wären, um anschließend entsprechend der Erfindung verfahren zu können.

Kreuzbalken eignen sich für die Erfindung deshalb besonders, weil sie aufgrund ihrer speziellen Herstellungsart eine zentrale Ausnehmung besitzen, die in vorteilhafter Ausführung der Erfindung für das Einbringen der Verbindungselemente genutzt werden kann, insbesondere wenn es sich um einen Verbundanker gemäß der beanspruchten Art handelt. Bei Verwendung anderer Tragelemente müssen entsprechende Ausnehmungen zunächst eingebracht werden, ohne daß dadurch die hervorragenden Eigenschaften des mit Hilfe des erfindungsgemäßen Verbundankers zu erstellenden Tragwerks erhebliche Einbuße erlitten.

Anhand der beigefügten Zeichnungen, in denen bevorzugte Ausführungsmöglichkeiten dargestellt sind, wird die Erfindung nachfolgend näher beschrieben. Es zeigen:
- Fig. 1: zwei Anschlußteile mit Bohrungen als Anschlußmöglichkeiten;
- Fig. 2: einen Zusammenschluß von vier Anschlußteilen mit daran befestigten Holz-Trägern, die in drei unterschiedliche Richtungen weisen;
- Fig. 3: einen Ausschnitt aus einem Gesamttragwerk mit einer ausgeprägt dargestellten, relativ großflächigen Hauptebene, z.B. Stockwerksboden;
- Fig. 4: eine perspektivische Darstellung eines Tragwerks mit zwei Hauptebenen, zum Beispiel Stockwerksböden;
- Fig. 5: eine Draufsicht auf einen Verbundanker;
- Fig. 6: die zusammengeleimte untere Hälfte eines Kreuzbalkens längenmittig unterbrochen;
- Fig. 7: das Kreuzbalkenteil gemäß Fig. 6 mit endseitig je einem eingelegten Verbundanker;
- Fig. 8: einen weiteren Schritt im Herstellungsprozeß des Verbundsystems und zwar kurz vor dem Zusammenfügen der beiden geleimten Kreuzbalkenhälften;
- Fig. 9: den fertiggestellten Kreuzbalken mit eingelegten Verbundankern und endseitigen Anschlußmöglichkeiten;
- Fig. 10: eine der Fig. 8 entsprechende Darstellung am Beispiel eines Leimbinders;
- Fig. 11: eine Einbausituation, bei der die Anker außerhalb der Mittellängsachse (asymmetrisch zum Balkenquerschnitt) eingelegt werden;
- Fig. 12: eine Sprengbilddarstellung eines relativ kurzen Kreuzbalkens mit durchgehendem Verbundanker, in Schnittdarstellung, bei der das "Vorholz" nicht dargestellt ist;
- Fig. 13a bis 13e: verschiedene Querschnittsformen der Ankerkerne;
- Fig. 14: eine perspektivische Darstellung eines Verbindungsknotens mit zwei im Winkel zueinander gehaltenen, abgeschnitten dargestellten Kreuzbalkenpaaren, von denen jedes aus zwei aufeinandergelegten Kreuzbalken mit je einem Verbundanker besteht;
- Fig. 15: eine Draufsicht auf eine schematisch dargestellte Anlage;
- Fig. 16: einen Teil einer Verbundstation einer Schrägzuführung als Teil der Anlage gemäß Fig. 1;
- Fig. 17a und b: Einzelheiten der Schrägzuführung für Verbundanker; und
- Fig. 18: die Verbundstation, im Querschnitt.

Fig. 1 zeigt zwei Anschlußteile 1, die sich jeweils aus einer sechseckigen Grundplatte 2 und einer dazu parallel angeordneten sechseckigen Kopfplatte 3 zusammensetzen. Senkrecht zu und mit jeder Grundplatte 2 sind jeweils fünf rechteckige Stirnplatten 4-1 bis 4-5 verbunden, mit deren freien oberen Stirnkanten die Kopfplatte 3 fest verbunden ist. Bevorzugt bestehen diese Platten aus Stahl und werden miteinander verschweißt.

Wie Fig. 1 des weiteren zu entnehmen ist, weisen Grund-2, Kopf- 3 und Stirnplatten 4-1 bis 4-5 jeweils Bohrungen 5 auf. Diese dienen dazu, ein Anschlußteil 1 entweder mit einem oder mehreren weiteren Anschlußteilen 1 zu einem Verbindungsknoten - dies wäre hier beispielsweise über die Stirnplatten 4-1 und 4-5 möglich - lösbar zu verbinden, oder bieten die Möglichkeit, einen Anschluß zu weiteren Tragwerkelementen bereitzustellen.

In Fig. 2 ist ein Zusammenbau von Tragwerkelementen zu einer Trag- und Stützkonstruktion ausschnittweise dargestellt, bei dem vier Anschlußteile 1 über ihre Stirnplatten 4-1 bzw. 4-5 derart verknüpft sind, daß jeweils Grundplatten 2 und Kopfplatten 3 in die gleiche Richtung weisen und die Stirnplatten 4-2, 4-3 und 4-4 Anschlußmöglichkeiten für Holz-Träger 6 bieten, die dann die Haupttragebene bilden und sich parallel zu Grund- 2 und Kopfplatte 3 erstrecken. Um beispielsweise den Boden einer Etage damit herzustellen, bedarf es dann nur noch geeigneter Verkleidung.

Die Stirnplatten 4-2, 4-3 und 4-4 sind so angeordnet, daß die daran z.B. durch Schrauben lösbar befestigten Holz-Träger 6 jeweils einen Winkel von 45° miteinander einschließen. Die Stirnplatten 4-1 und 4-5 stehen jeweils senkrecht zu den Platten 4-2 und 4-4.

Im in der Fig. 2 dargestellten Fall, bei dem die Grundplatte 2 nach unten und die Kopfplatte 3 nach oben weist, sind in der Hauptebene vier Holz-Träger 6 jeweils im rechten Winkel zueinander an den Stirnseiten der Verbindungselemente 1 befestigt. Die Verbindung zwischen dem Verbindungsknoten 1 und den Holz-Trägern 6 wurde über die mit der Erfindung vorgeschlagenen Verbundanker (13) (beispielhaft in Fig. 5 dargestellt) hergestellt. Diese Verbundanker ermöglichen eine äußerst einfache endseitige Verbindung der Holz-Träger 6 mit den Anschlußteilen 1, ohne das fertige Tragwerk durch sichtbare Zusatzelemente optisch zu beeinträchtigen. Einzelheiten zum Verbundanker sowie seinen Einbaumöglichkeiten werden weiter unten angegeben.

Auf den Kopfplatten 3 der Anschlußteile 1 sind Holz-Träger 7 montiert, die senkrecht zu den die Hauptebenen bildenden Holz-Trägern 6 ausgerichtet sind und die Stützebenen bilden. Die Verbindung zwischen den Holz-Trägern 7 und dem Verbindungsknoten sind hier in der gleichen Weise ausgeführt, wie die zuvor beschriebenen.

In Fig. 3 ist ein Ausschnitt eines Gesamttragwerks dargestellt, das in seinen nach außen weisenden Eckbereichen Anschlußteile 1 mit Bohrungen 5 besitzt, die ein Anbringen beliebiger Tragwerkelemente und dadurch ein Fortsetzen der Konstruktion des Tragwerks in jeder denkbaren Weise und Richtung ermöglichen. Die Hauptebene des Tragwerks wird durch einen aus vier Anschlußteilen 1, deren Grundplatten 2 nach unten und deren Kopfplatten 3 nach oben weisen, zusammengesetzten, zentralen Verbindungsknoten und durch vier jeweils im rechten Winkel zueinander verlaufende, sternförmig auf den Verbindungsknoten zulaufende Holz-Träger 6 gebildet. Die Holz-Träger 6 sind an dem Verbindungsknoten auf dieselbe Art befestigt, wie bereits im Zusammenhang mit der Fig. 2 beschrieben, nämlich über die Stirnplatten 4-3 der einzelnen Verbindungselemente 1. Am äußeren Ende der gleich langen Holz-Träger 6 ist wiederum jeweils ein Anschlußteil 1 über die Stirnplatten 4-3 befestigt. An diesen äußeren Anschlußteilen 1 sind weitere Holz-Träger 8 so über die Stirnflächen 4-2 bzw. 4-4 angeschlossen, daß die Träger 8 jeweils zwei außen liegende Anschlußteile 1 miteinander verbinden, so daß sich hier als Hauptebene ein Quadrat ergibt.

An den Grundplatten 2 der äußeren Anschlußteile 1 sind nach unten weisende Holz-Träger 9 befestigt, auf denen die Hauptebene abgestützt werden kann. Die Holz-Träger 9 bilden die senkrecht zur Hauptebene angeordneten Stützebenen.

Fig. 4 zeigt eine komplettierte Ausführung eines Tragwerks, bei dem im Unterschied zur Ausführung gemäß Fig. 3 die Hauptebenen aus parallel zueinander verlaufenden Trägern 6 gebildet sind. Dabei liegen quasi in jeder Etage zwei Hauptebenen nebeneinander, so daß bei angrenzenden Ebenen in deren gegenüberliegenden Eckbereichen jeweils zwei Anschlußteile 1 in der dargestellten Weise - in der Zuordnung ähnlich wie in Fig. 1 dargestellt - miteinander verbunden sind, woraus deutlich wird, daß dieses System beliebig erweiterbar ist, ohne daß es dazu irgendwelcher Umbauten bedarf. Der Vorteil dieser Ausführung liegt unter anderem darin, daß die jeweilige Deckenkonstruktion mit parallel zueinander liegenden Deckenbalken aufgebaut wird, die einerseits lediglich einen sehr einfachen Zuschnitt benötigen und andererseits ein gleichmäßiges Ausfüttern ermöglichen.

Selbstverständlich können auch in den Stützebenen versteifende, diagonal verlaufende Träger bei geeignet ausgerichteten Anschlußteilen angebracht werden.

Auf den Holz-Trägern 6 der Hauptebene können z.B. Platten montiert werden; dazu bieten die Kopfplatten 3 der Verbindungselemente 1 nach oben weisende Anschlußmöglichkeiten. Das gleiche gilt für eventuelle Trennwände in den Stützebenen des Tragwerks.

Die Kopf- und Grundplatten stellen somit für jede Montagevariation hervorragende Anlageflächen dar, die die Montage erheblich erleichtern, die letztendlich nur noch das Verschrauben erfordert, das ohne Fachkenntnisse durchgeführt werden kann.

In Fig. 5 ist ein erfindungsgemäßer Verbundanker 13 in Draufsicht dargestellt, und zwar in der Ausführung mit achteckigem Kernquerschnitt und mit in Parallelreihen zueinander versetzt ausgerichteten Dornen 14 und 14a. Die stirnseitige Ausnehmung in Form eines Innengewindes 16 ist gestrichelt ebenfalls erkennbar.

Fig. 6 zeigt die untere Hälfte 11 eines Kreuzbalkens - im Mittelteil unterbrochen, um eine verkürzte Darstellung zu erreichen - die in bekannter Weise aus zwei zusammengeleimten Teilbalkenstücken lla und llb besteht. Stirnseitig ist der Verlauf der Jahrringe schematisch eingezeichnet. Durch das spezielle Zusammenfügen der entsprechend zugeschnittenen Teilstücke lla und llb ergibt sich oberseitig eine nutartige Rinne 12.

Gemäß Fig. 7 sind in diese Rinne 12 zwei erfindungsgemäße Verbundanker 13 - im gezeigten Ausführungsbeispiel an jedem Ende der unteren Balkenhälfte 11 einer - eingelegt, und zwar im hier gezeigten Ausführungsbeispiel mit parallel und senkrecht gerichteten Dornen 14 auf dem Ankerkern 15, der im übrigen stirnseitig mit einer zentralen Ausnehmung 16 versehen und gegenüber der Balkenstirnfläche zurückversetzt ist, so daß beidendig das sogenannte "Vorholz" A geschaffen wird. Im vorangegangenen Beschreibungsteil wurde im einzelnen ausführlich dargelegt, in welcher Weise die einzelnen Bestandteile des erfindungsgemäßen Verbundankers 13 gestaltet und ausgeführt sein können.

Im weiteren Verlauf des Herstellungsverfahrens des Trägers wird dann eine entsprechend aus zwei Teilbalkenstücken 17a und 17b bestehende obere Kreuzbalkenhälfte 17 zusammengeleimt und gemäß Fig. 8 von oben auf die gemäß Fig. 7 vorbereitete untere Kreuzbalkenhälfte 11 gepreßt und mit dieser verleimt, wobei die Dorne 14 - ihre "Antipoden" sind in der Darstellung bereits in die untere Kreuzbalkenhälfte 11 eingedrungen - in die obere Kreuzbalkenhälfte 7 gepreßt bzw. gedrückt werden. Wie bereits erwähnt, empfiehlt sich ein Vorbohren der Balkenhälften entsprechend dem Verbundankerdornbild.

Nach Beendigung des Preß- und Verleimvorgangs ergibt sich das erfindungsgemäße Verbundsystem gemäß Fig. 9, in der zur Verdeutlichung die beiden endseitigen Verbundanker 13 gestrichelt sichtbar gemacht wurden. Im übrigen zeigt Fig. 9 eine Möglichkeit einer endseitigen Anbindung an den Verbundankern 13 in Form einer in die mit Innengewinde versehene Ausnehmung 16 eingedrehten Schraube 18 mit Sechskantkopf. Wie bereits an anderer Stelle ausgeführt, sind selbstverständlich Modifikationen sowohl des Stirnendes der Anker selbst als auch der gegebenenfalls daran zu befestigenden Anbindungselemente möglich. Insbesondere kann jeder Verbundanker mit senkrecht zur Längsachse verlaufenden, gegebenenfalls durchgehenden Innengewinden versehen sein, die dann entsprechend weitere, richtungsmodifizierbare Anbindungsmöglichkeiten, beispielsweise in Form von schräg und/oder quer verlaufenden Gewindespindeln ermöglichen.

Die Fig. 10 und 11 zeigen eine weitere Anwendungsmöglichkeit der Erfindung, und zwar am Beispiel eines Leimbinders 11, 17, der vor Einlegen des Verbundankers 13 zunächst mit der beim Kreuzbalken ohnehin bereits vorhandenen Rinne 12 durch entsprechende spanabhebende Bearbeitung versehen werden muß. Ansonsten gelten die zuvor beschriebenen Maßnahmen zum Herstellen des fertigen Trägers 11/17 entsprechend, mit dem Unterschied gegenüber dem Kreuzbalken, daß beim Leimbinder die beiden Trägerhälften 11 und 17 schichtweise aufgebaut sind.

Fig. 11 zeigt eine weitere Variante, bei der die Verbundanker 13 nicht symmetrisch im Balkenquerschnitt angeordnet sind, sondern außermittig, was sich bei bestimmten Belastungsfällen als vorteilhaft erweisen kann, da dann die Anker 13 je nach Belastungssituation in die Zugzone gelegt werden können, so daß ein entsprechender Einfluß auf die Anbindungsstelle zur Ableitung der Stützkräfte genommen werden kann.

In Fig. 12 ist ein relativ kurzer Kreuzbalken 11/17 kurz vor Fertigstellung des Verbundsystems dargestellt, der mit einem durchgehenden Verbundanker 13 versehen ist, von dem zur Vereinfachung der Darstellung ähnlich wie in den zuvor erläuterten Fig. 7, 8 und 9 nur eine Reihe Dorne 14 vollständig und das "Vorholz" gar nicht dargestellt ist, während von der Reihe auf der benachbarten Schrägfläche - der Kern des hier dargestellten Verbundankers ist im Querschnitt quadratisch - nur einige Dorne 14a aus Gründen der Übersichtlichkeit eingezeichnet sind.

Fig. 13 zeigt einige mögliche Kernquerschnitte, nämlich Fig. 13a einen quadratischen Kernquerschnitt 15a, wobei Fig. 13b schematisch die Einlage in einem Balken 11/17 in Stirnansicht wiedergibt.

Fig. 13c zeigt einen achteckigen Querschnitt 15b, während in Fig. 13d ein kreisringförmiger Querschnitt 15c und in Fig. 13e ein dreieckiger Querschnitt 15d gezeigt ist. In sämtlichen Stirnansichten der Fig. 13 ist die Anbindungsmöglichkeit am Verbundanker 13 in Form eines Innengewindes 16 angedeutet.

Des weiteren zeigt die Fig. 13 eine Möglichkeit der Parallelausrichtung der Dorne 14, und zwar jeweils zur Hälfte senkrecht nach oben und zur anderen Hälfte entgegengesetzt senkrecht nach unten, wobei in diesem Fall dann die Eindrückkräfte zum Zusammenfügen der beiden Balkenhälften in Richtung der Längsachse der Dorne 14 verlaufen. Die Dreiecksform gemäß Fig. 13 kann sich insbesondere da empfehlen, wo die untere Hälfte des Trägers auf der Leimfläche eben gestaltet ist. Selbstverständlich könnten aber auch bei einem Dreieckquerschnitt nach unten gerichtete Dorne 14 vorgesehen werden.

Fig. 14 zeigt besonders eindrucksvoll die enormen Variationsmöglichkeiten der Erfindung am Beispiel eines besonderen Knotenpunktes, bei dem über ein erfindungsgemäßes Anschlußteil 1 vier Kreuzbalken 11/17 miteinander verbunden werden, von denen jeweils zwei aufeinanderliegend parallel ausgerichtet sind und die beiden Paare im rechten Winkel zueinander verlaufen, wie dies typisch im Eckbereich einer Decke (vgl. auch Fig. 4) der Fall ist. Die Verbundanker 13 - in jedem Balken sind in der erläuterten Weise Anker vorgesehen - sind zur Verdeutlichung im dargestellten Ausführungsbeispiel über die Balkenstirnfläche hinausragend gezeigt; im praktischen Anwendungsfall sind die Balken selbstverständlich wesentlich länger und würden die Stirnseite der Anker so gestaltet sein, daß sie in einfacher Weise, beispielsweise durch lediglich Festschrauben der Gewindeköpfe bzw. Schrauben und Muttern 18 an entsprechenden Anschlußteilen 1 befestigt werden können; die in dieser Weise in dem in Fig. 14 dargestellten Ausführungsbeispiel vorgenommene Anbindung der Balken 11/17 an das Anschlußteil 1 ist durch die gewählte perspektivische Darstellung nicht sichtbar, jedoch insbesondere unter Berücksichtigung der Darstellung in den Fig. 1 sowie 9 und 12 ohne weiteres klar.

Fig. 14 macht auch den besonderen Vorteil der erfindungsgemäßen Anschlußteile 1 deutlich, der sich dadurch ergibt, daß die Grundplatte 2 die Kopfplatte 3 seitlich überragt, so daß dadurch eine Abstützfläche und gleichzeitig Anschlagfläche für die angeschlossenen Balken bzw. Träger 11/17 geschaffen wird, die einerseits die Reaktionskräfte zur Entlastung der Verbundanker zumindest teilweise aufnimmt und andererseits fluchtende, winkelgerechte Ausrichtungen zumindest unterstützt, wenn nicht gar garantiert, so daß selbst Laien ein winkelgerechtes Gebäude ohne aufwendiges Ausloten und Wasserwaagen-Hantieren in vergleichsweise kürzester Zeit erstellen können.

Die Zeichnungen verdeutlichen am Beispiel nur einiger der möglichen Ausführungsformen zum einen den einfachen Aufbau und zum andern die äußerst günstige und zeitsparende Herstellung des Verbundsystems, wobei hier nochmals zu betonen ist, daß, wie in der der Zeichnungserläuterung vorangehenden Beschreibung ausgeführt, mannigfaltige Modifikationen möglich sind, ohne den Rahmen der Erfindung zu verlassen.

In Fig. 15 ist eine bevorzugte Möglichkeit einer Anlage zum Durchführen des erfindungsgemäßen Verfahrens dargestellt, die im wesentlichen aus folgenden Teilen bzw. Stationen besteht:
einer aus einer Hobelanlage 21 mit einer Aufgabe 22 und einer Abgabe 23 bestehenden Hobellinie 24;
einer Paketaufgabe 25 für die Pressenlinie 26;
einem Mikrowellen-Durchlaufofen 27;
einer Verleimstation 28;
einer Umlade- bzw. Verbundstation 29;
einer Pressenstation 211;
einem Leimputzgerät 212;
sowie einer nachgeschalteten Ablage oder Abgabe 213.

Das Verfahren zum Einbringen mindestens eines Verbindungselements in ein Tragelement, nachfolgend am Beispiel eines Verbundankers 214 in einen Kreuzbalken 215, wird beispielsweise wie folgt durchgeführt:

Ausgangsmaterial für die Kreuzbalken 215 sind Holzbohlen unterschiedlicher Querschnittsabmessungen, die zunächst in der Hobellinie 24 allseitig gehobelt, an entsprechender Stelle abgeschrägt und anschließend mittig getrennt werden. Dabei können die entstehenden Kreuzbalken 125 jede Querschnittsfläche aufweisen. Die entstandenen "Viertelhölzer" 216 werden dann der in Fig. 15 dargestellten Produktionsanlage entnommen und einer nicht dargestellten Bohrstation zugeführt.

In dieser werden in die Innenseiten 217 der Viertelhölzer 216 des Kreuzbalkens 215 Bohrlöcher derart eingebracht, daß das entstehende Bohrbild dem Dornenbild des Verbundankers 214 entspricht. Diese Bohrlöcher können an beliebiger Stelle entlang der Viertelhölzer 216 eingebracht werden, bevorzugt jedoch endseitig mit Abstand von der Balkenstirnseite, so daß beim Endprodukt das "Vorholz" entsteht, das die mit dem Anker bezweckte Wirkung noch erhöht, d.h. diesen noch wirkungsvoller gegen Herausreißen sichert und den Kräftekegel optimiert.

Obwohl es auch möglich ist, den Verbundanker 214 in die vorbereiteten Viertelhölzer 216 ohne vorheriges Bohren einzupressen, bringt das Einlegen des Ankers in ein entsprechendes Bohrbild den Vorteil mit sich, daß die Holzfasern nicht spleißen, mit den Dornen mehr Faser getroffen werden und somit die Tragfestigkeit der Tragelemente erheblich, um z.B. etwa 25 % erhöht wird.

Die Viertelhölzer 216 werden dann über die Aufnahme 25 der Pressenlinie 26 zugeführt, wo sie zunächst in einem Mikrowellen-Durchlaufofen 27 erhitzt werden - als besonders günstig haben sich Temperaturen um 90° bis 100°C erwiesen. Durch dieses Erhitzen kann der sich anschließende Verleimvorgang erheblich verkürzt werden.

Auf dem Weg zur Verleimstation 28 werden die Viertelhölzer 216 entlang der späteren Leimfugen 218 befeuchtet und dann in der Verleimstation 28 beleimt. Der Leim wird mittels rotierender Düsen aufgetragen, die durch Änderung des Abstandes von der Holzoberfläche und der Drehzahl eine exakte Dosierung ermöglichen.

In der Umlade- bzw. Verbundstation 29 werden jeweils vier entsprechend obiger Ausführungen vorbehandelte und gebohrte Viertelhölzer 216 und mindestens ein Verbundanker 214 zu einem mindestens ein Verbindungselement aufweisenden Kreuzbalken 215 zusammengesetzt. Das kann sogar von Hand geschehen, wobei die beiden unteren Viertelhölzer 216a, 216b in eine nicht dargestellte Vorform gelegt werden, der bzw. die Verbundanker 214 in einen Leimtopf getaucht und in das bzw. die Bohrbild(er) der unteren Viertelhölzer 216a, 216b eingelegt wird bzw. werden. Danach werden die entsprechend vorbehandelten und gebohrten oberen Viertelhölzer 216c, 216d auf die unteren Viertelhölzer 216a, 216b inklusive des bzw. der Verbundanker(s) 214 paßgenau mit den dort eingebrachten Bohrbildern bzw. dem dort eingebrachten Bohrbild auf das Dornenbild des/der Verbundanker(s) gelegt. Das Einbringen des Verbundankers 214 ist natürlich auch maschinell möglich, wie nachfolgend anhand der Fig. 16, 17a,b und 18 erläutert wird.

Fig. 16 zeigt die Verbundstation 29 in schematischer, perspektivischer Seitenansicht. Diese Station besteht aus einer Zuführrutsche 219, die gemäß Fig. 17 aus noch zu erläuternden Gründen etwa unter einem Winkel von 45° zum Boden verläuft und deren rostartiger Boden selbst aus mehreren in Zuführrichtung verlaufenden, beabstandeten Rundstäben 220 gebildet wird. Diese Form der Zuführung ist für den bevorzugten Fall gewählt, daß als Verbundanker 214 solche verwendet werden, die aus einem Kern 221 mit abstehenden Dornen 222 bestehen, die dann in der in Fig. 17b gezeigten Weise zwischen die Stäbe greifen und somit sicher geführt werden. Die Schräglage der Zuführrutsche 219 ergibt sich daraus, daß hier am Beispiel eines Verbundankers 214 mit im Querschnitt quadratischem Kern 221 somit eine Auflage und Ausrichtung geschaffen wird, bei der dann die später in das Bohrbild in den Viertelstäben 216 des Tragelementes einzubringenden Dorne 222 sich in Richtung der Bohrung erstrecken.

Zur Verbundstation 29 gehört neben der zuvor erläuterten Zuführrutsche 219 eine nur durch einen Doppelpfeil A angedeutete Repetiervorrichtung 223, die in Wirkverbindung mit einer Stempeleinheit 224 (siehe Fig. 16) steht. Zur Stempeleinheit 224 gehört ein Stempel 225, der im dargestellten Ausführungsbeispiel vertikal auf- und abbewegbar ist und dessen untere, freie Stirnfläche das Negativprofil des Verbundankers 214 aufweist. Die Repetiervorrichtung 223 befindet sich in paralleler Ausrichtung am unteren Ende der Zuführrutsche 219. Im Betrieb ergreift sie die Verbundanker 214 einzeln und überführt sie in den Bereich unterhalb des Stempels 225, der die Verbundanker 214 durch an seinen Stirnseiten seitlich angeordnete Klemmvorrichtungen 226 reibungsschlüssig aufnimmt. Diese Klemmvorrichtungen 226 sind derart gestaltet, daß sie je nach Ausbildung der Stirnseiten der Verbundanker 214 entweder in dort befindliche Ausnehmungen eingreifen oder dort befindliche vorstehende Bereiche umgreifen. Wie weiter aus Fig. 16 ersichtlich ist, verbleibt während dieser Übergabe jeder Verbundanker 214 in der durch die Zuführrutsche 219 vorgegebenen Winkelstellung, d.h. mit den Dornen 222 vertikal ausgerichtet.

Der Stempel 225 fährt sodann nach unten, so daß mindestens ein Verbundanker 214 mit seinen Dornen 222 in das Bohrbild der aus zwei Viertelstäben 216a und 216b vorgefertigten unteren Kreuzbalkenhälfte 216a, b eingelegt wird. Die Vorrichtung ist so eingestellt, daß der Stempel 225 nur bis zur Anlage an die obere Stirnfläche der unteren Balkenhälfte 216a, b fährt, d.h. so weit, daß gerade die Dornen 222 in das Material vollständig eingetaucht sind, aber eine Zerstörung durch Einpressen des Kerns 221 in das Balkenmaterial nicht stattfinden kann. Somit wird durch die gegenseitige Zuordnung und das Zusammenwirken der Zuführrutsche 219, der Repetiervorrichtung 223 und der Stempeleinheit 224 eine genaue Ausrichtung und Zentrierung der Verbundanker 214 relativ zur unteren Balkenhälfte 216a, b garantiert.

Der erfindungsgemäße Verfahrensablauf ist - wenn die Verbindungselemente 214 in ein Tragelement aus weicherem Material als die Verbindungselemente 214 selbst einzusetzen sind - auch ohne ein Vorbohren der Viertelstäbe 216 durchführbar. In diesem Fall muß der Stempel 225 so dimensioniert sein, daß ein Eindrücken der Dornen 222 in die Viertelstäbe 216 möglich ist.

Die weitere, in den Gesamtablauf integrierte Funktion der hier mehrstufigen, automatischen Verbundstation 29 gemäß Fig. 16 ergibt sich aus der Darstellung in Fig. 18. Im gezeigten Ausführungsbeispiel besteht die Verbundstation 29 aus zwei Hauptbereichen, die durch eine schwenk- bzw. drehbare Längsbahn bzw. -aufnahme 227 und eine Schwenkaufnahme 228 gebildet werden. Für diese mehrstufige Verbundstation 29 können in Längsrichtung verteilt mehrere Zuführrutschen 219 (Magazine) nebst Stempeleinheiten 224 vorgesehen sein, was einer rationellen gleichzeitigen Herstellung mehrerer Tragelemente dient. Dazu werden die Viertelhölzer 216 in einer derartigen Länge verarbeitet, daß aus ihnen im zusammengeleimten Zustand durch Trennen quer zur Längsachse mehrere Tragelemente 215 entstehen. Die Verbundanker 214 werden dabei derart über die Länge verteilt angeordnet, daß sich nach dem Trennen nahe dem bzw. im stirnseitigen Endbereich der einzelnen Tragelemente 215 jeweils ein Verbundanker 214 befindet.

Die eine schwenkbare Längsaufnahme 227 der Verbundstation 29 besteht aus einem um eine Längsachse 229 drehbaren Kreuz 231 mit vorzugsweise vier Aufnahmequadranten 232a, b, c, d.

Gemäß der Darstellung in Fig. 18 findet im rechten oberen Quadranten 232a das zuvor beschriebene Einlassen bzw. Eindrücken des Verbundankers 214 in ein insoweit vorgefertigtes unteres Kreuzbalkenteil 216a, b statt. Die Viertelhölzer 216a, 16b können dabei schon verleimt und verpreßt sein (Leimaushärten unter Druck). Dabei wird über einen seitlichen Druckzylinder 233 das untere Kreuzbalkenteil 216a, b in seiner Position gehalten.

Sobald der bzw. die Verbundanker 214 in die untere Balkenhälfte 216a, b eingelassen ist bzw. sind, wird das Drehkreuz 231 entgegen dem Uhrzeigersinn (s. Bogenpfeil B) um 90° verschwenkt, so daß die im oberen linken Quadranten 232b dargestellte Position erreicht wird. Zu diesem Zeitpunkt wurde über die linke, parallel zum Drehkreuz 231 ausgerichtete Schwenkaufnahme 228 ein in ähnlicher Weise wie die untere Balkenhälfte 216a, b zusammengesetzte, eventuell auch schon verleimte und verpreßte "obere" Balkenhälfte 216c, d herangeführt und durch entsprechende Schwenkbewegung im Uhrzeigersinn (Bogenpfeil C) um die Drehachse 234 in die im mittleren Teil der Fig. 18 dargestellte Lage gebracht, so daß sich die beiden Balkenhälften 216a, b und 216c, d in horizontaler Ebene gegenüberliegen. Mittels eines mit der linken Schwenkaufnahme 228 fest verbundenen und somit die Schwenkbewegungen ebenfalls durchführenden weiteren Druckzylinders 235 wird die obere Balkenhälfte 216c, d in horizontaler Richtung gegen die untere 216a, b gedrückt, wobei an der linken Schwenkaufnahme 228 eine gemäß dem Doppelpfeil D verstellbare Platte 236 vorgesehen ist, um Anpassungen an verschiedene Balkenabmessungen zu gestatten. Durch Betätigen des Druckzylinders 235 wird die "obere" Balkenhälfte 216c, d nach rechts auf die untere zu bis zur Anlage der beiderseitigen Stirnflächen 237 gedrückt, so daß die freistehenden Dorne 222 des bzw. der Verbundanker 214 nun auch in die obere Balkenhälfte 216c, d eingelassen bzw. bei nicht vorhandenem Bohrbild eingedrückt werden. Dabei sind die in Berührung zu bringenden Balkenflächen 237 mit Leim bestrichen.

Die linke, U-förmige Schwenkaufnahme 228, deren eine Seite durch die verstellbare Platte 236 gebildet ist, wird dann entgegen dem Uhrzeigersinn (Bogenpfeil C) um 90° um ihre Drehachse 234 verschwenkt, so daß die im linken Teil der Fig. 18 dargestellte aufrechte Position erreicht wird. Daraus wird auch deutlich, daß der Druckzylinder 235 die Schwenkbewegung mitmacht.

Der komplette Holzbalken 215 mit eingelegtem Verbundanker 214 wird nach dem Zusammensetzen automatisch in eine Presse 211 gehoben, in der die Balken verleimt werden. Im hier beschriebenen Ausführungsbeispiel geschieht das Verleimen bei Pressendrücken bis zu 210 bar im 5-Minutentakt. Sollte in der Produktionslinie kein Mikrowellen-Durchlaufofen 27 angeordnet sein, so ist ein längeres Verpressen notwendig, was in speziellen, mehrere Balken aufnehmenden Preßstationen durchgeführt werden kann.

Nach dem Verleimen erfolgt noch ein Reinigen der Kreuzbalken 215 im Leimputzgerät 212.

Es hat sich als besonders vorteilhaft herausgestellt, Kreuzbalkenstücke 215 mit einer Länge von einem Meter und einem endseitig eingebrachten Verbundanker 214 herzustellen, von denen anschließend jeweils zwei auf einer Keilverzinkungsanlage durch Einsetzen eines beliebig langen Kreuzbalken-Zwischenstücks, das keinen Verbundanker 214 aufweist, zu einem beliebig langen Tragelement mit Anschlußmöglichkeiten an jeder Seite zusammengesetzt werden. Auch das Einsetzen von zwei Zwischenstücken, also das Durchführen von drei Keilverzinkungsschritten ist möglich. Dabei können grundsätzlich Balken bis zu 12 Metern Länge hergestellt werden, bei beispielsweise Querschnitten von 10 x 10, 10 x 20 oder 12 x 24 cm.

Nach endgültiger Aushärtung des Klebers sind alle beliebigen, bekannten Weiterverarbeitungsschritte möglich, wie beispielsweise Hobeln oder Anfasen oder sonstige spanenden oder montagevorbereitenden Bearbeitungen.

Die vorstehend beschriebene Anlage stellt mit ihren Verfahrensschritten nur eine Möglichkeit der Herstellung der erfindungsgemäßen Träger dar; insbesondere können Teile weggelassen, ergänzt, ersetzt und/oder zu, den jeweiligen Verhältnissen angepaßt, neuen Fabrikationslinien kombiniert werden.

Wesentlich für die erfindungsgemäße Verbundankertechnik sind die folgenden Verfahrensschritte:

Insbesondere können Kreuzbalkenviertelstäbe oder bereits verleimte und maßgenau ausgekehlte Kreuzbalkenhalbhölzer, die vorher aus zwei Kreuzbalkenviertelstäben zusammengeleimt wurden, in einem CNC-gesteuerten Bohrautomaten an definierter Stelle und maßgenau entsprechend dem Verbundankerdornbild vorgebohrt werden.

Die vorzugsweise vorher einseitig auf ungefähre Fertiglänge sowie anderseitig auf genaue Fertiglänge vorgeschnittenen Kreuzbalkenviertelhölzer bzw. Kreuzbalkenhalbhölzer laufen beispielsweise unter einer Beleimungsstation durch, hinter der die in Leim getauchten Verbundanker in die Bohrbilder eingelegt werden.

In der Presse werden die Kreuzbalken mit innenliegenden Verbundankern verleimt und anschließend maßgenau auf das exakte Fertigmaß zugeschnitten bzw. -besäumt. Nach diesem Vorgang wird noch eine Feinhobelung der Außenflächen vorgenommen. Es zeigt sich, daß bei optimaler Anordnung hintereinander folgende Produktionsschritte sich die Endbearbeitungsschritte auf das maßgenaue Endbesäumen der Holzbalken sowie auf die abschließende Rundumhobelung des fertigen Kreuzbalkens beschränken.

Die Verwendung von Leimbindern ist auch möglich, in welchem Fall aufgrund der Mehrlagigkeit auch mehrere Verbundanker übereinander in einen Balken eingelegt werden können, ähnlich der Konzeption mehrerer jeweils mit einem Verbundanker versehener, übereinander angeordneter Kreuzbalken (siehe Fig. 14).

Damit eröffnen sich unzählige Variationsmöglichkeiten bis hin zum Verbau von Kreuzbalken mit innenliegenden Verbundankern mit mit dem Stahlbau nicht nur vergleichbarer, sondern insbesondere hinsichtlich Feuerschutz sogar überlegener Formstabilität. Durch die zuvor erwähnte genaue längsachsige Bestimmung der Lage der Verbundanker verbunden mit der sehr genau möglichen exakten Bestimmung der Kreuzbalkenöffnung wird eine einwandfreie Anschlußmöglichkeit an statisch wesentliche Bauteile, z.B. an erfindungsgemäße Stahlknotenpunkte geschaffen.

## Patentansprüche

1. Holzträger aus mindestens zwei zu einer Einheit verbundenen Tragelementen zumindest teilweise aus Holz mit einem durchgehenden Hohlraum, in dem sich mindestens ein Verbundanker mit Anschlußmöglichkeiten befindet, **dadurch gekennzeichnet,** daß der Verbundanker mit seinem äußeren Ende gegenüber der Balkenstirnseite zurückversetzt ist.

2. Träger nach Anspruch 1, **gekennzeichnet durch** je einen Verbundanker (13) an jedem Ende des Balkens (11/17).

3. Träger nach Anspruch 1 oder 2, **dadurch gekennzeichnet,** daß der Verbundanker (13) sich durch die gesamte Balkenlänge erstreckt.

4. Träger nach einem der Ansprüche 1 bis 3, **dadurch gekennzeichnet,** daß die endseitigen Verbundanker über einen im Balken mittig angeordneten Stab miteinander verbunden sind.

5. Träger nach einem der Ansprüche 1 bis 4, **gekennzeichnet durch** einen sich quer durch den Balken (11/17) erstreckenden Verbundanker.

6. Träger nach einem der Ansprüche 1 bis 5, **dadurch gekennzeichnet,** daß der bzw. die Verbundanker (13) in der Zugzone liegt bzw. liegen.

7. Träger nach einem der Ansprüche 1 bis 6, **dadurch gekennzeichnet,** daß der bzw. die Verbundanker (13) in mindestens einer Symmetrieachse liegt bzw. liegen.

8. Träger nach einem der Ansprüche 1 bis 7, **dadurch gekennzeichnet,** daß der bzw. die Verbundanker (13) asymmetrisch liegt bzw. liegen.

9. Träger nach einem der Ansprüche 1 bis 8, **dadurch gekennzeichnet,** daß mehrere Verbundanker (13), parallel zueinander im Balken (11/17) eingelassen sind.

10. Träger nach einem der Ansprüche 1 bis 9, **dadurch gekennzeichnet,** daß er in Holz-Holz-, Holz-Stahl- und/oder Holz-Stahl-Beton-Konstruktionen, auch gleicher Materialpaarungen sowie ggf. unter Einschluß von Kunststoff eingesetzt wird.

11. Träger nach Anspruch 10, **gekennzeichnet durch** beliebige Materialkombinationen für Tragelemente aus Verbundwerkstoffen.

12. Träger nach einem der Ansprüche 1 bis 11, **gekennzeichnet durch** endseitige Befestigungsmöglichkeiten.

13. Träger nach einem der Ansprüche 1 bis 12, **dadurch gekennzeichnet,** daß es ein Kreuzbalken ist.

14. Träger nach einem der Ansprüche 1 bis 13, **dadurch gekennzeichnet,** daß es ein Leimbinder, insbesondere ein Brettschichtleimbinder ist.

15. Träger nach einem der Ansprüche 1 bis 14, **dadurch gekennzeichnet,** daß mindestens einer die Haupt- und/oder die Stützebene(n) bildet.

16. Träger nach einem der Ansprüche 1 bis 15, **dadurch gekennzeichnet,** daß der Verbundanker (13) ein Innen- (16) und/oder Außengewinde aufweist.

17. Träger nach einem der Ansprüche 1 bis 16, **dadurch gekennzeichnet,** daß der Verbundanker (13) Anschlußmöglichkeiten in drei Dimensionen bezüglich der Holz-Trägerachse bietet.

18. Träger nach einem der Ansprüche 1 bis 17, **dadurch gekennzeichnet,** daß der Verbundanker (13) aus einem Kern (15) mit abstehenden Dornen (14) besteht und im Bereich mindestens eines Kernendes mindestens eine Anschlußmöglichkeit besitzt.

19. Träger nach einem der Ansprüche 1 bis 18, **dadurch gekennzeichnet,** daß der Verbundanker einen stangenförmigen Kern (15) aufweist.

20. Träger nach einem der Ansprüche 1 bis 19, **dadurch gekennzeichnet,** daß der Verbundanker einen geradlinigen Kern (15) aufweist.

21. Träger nach einem der Ansprüche 1 bis 19, **dadurch gekennzeichnet,** daß der Verbundanker einen wellenförmigen Kern aufweist.

22. Träger nach einem der Ansprüche 1 bis 21, **dadurch gekennzeichnet,** daß der Verbundanker einen im Querschnitt runden Kern (15c) aufweist.

23. Träger nach einem der Ansprüche 1 bis 22, **dadurch gekennzeichnet,** daß der Verbundanker einen im Querschnitt kreisrunden Kern (15c) aufweist.

24. Träger nach einem der Ansprüche 1 bis 23, **dadurch gekennzeichnet,** daß der Verbundanker einen im Querschnitt mehreckigen Kern (15a, 15b, 15d) aufweist.

25. Träger nach Anspruch 24, **dadurch gekennzeichnet,** daß der Verbundanker einen im Querschnitt dreieckigen Kern (15d) aufweist.

26. Träger nach einem der Ansprüche 1 bis 25, **dadurch gekennzeichnet,** daß der Verbundanker eine geriffelte Kernoberfläche aufweist.

27. Träger nach einem der Ansprüche 1 bis 26, **dadurch gekennzeichnet,** daß der Verbundanker eine Kernoberfläche mit Erhebungen aufweist.

28. Träger nach einem der Ansprüche 1 bis 27, **dadurch gekennzeichnet,** daß der Verbundanker ein stirnseitiges Innengewinde (16) an mindestens einem Kernende.

29. Träger nach einem der Ansprüche 1 bis 28, **dadurch gekennzeichnet,** daß der Verbundanker eine quer zur Kernlängsachse verlaufende Anschlußmöglichkeit, insbesondere Innengewinde aufweist.

30. Träger nach einem der Ansprüche 1 bis 29, **dadurch gekennzeichnet,** daß Dorne (14, 14a) einstückig mit dem Kern des Verbundankers (15) verbunden sind.

31. Träger nach dem Anspruch 30, **dadurch gekennzeichnet,** daß die Dorne (14, 14a) parallel zueinander ausgerichtet sind.

32. Träger nach einem der Ansprüche 30 bis 31, **dadurch gekennzeichnet,** daß die Dornachsen senkrecht zur Kernlängsachse verlaufen.

33. Träger nach Anspruch 31 oder 32, **dadurch gekennzeichnet,** daß eine Hälfte der Anzahl der Dorne (14, 14a) in eine Richtung und die andere Hälfte in die entgegengesetzte Richtung weisen.

34. Träger nach einem der Ansprüche 30 bis 33, **dadurch gekennzeichnet,** daß die Dorne (14, 14a) gleichmäßig auf der Außenfläche des Kerns verteilt sind.

35. Träger nach einem der Ansprüche 30 bis 33, **dadurch gekennzeichnet,** daß die Dorne ungeordnet, insbesondere statistisch unregelmäßig auf der Kernaußenfläche verteilt sind.

36. Träger nach einem der Ansprüche 30 bis 35, **dadurch gekennzeichnet,** daß die Dorne (14, 14a) in parallelen Reihen auf der Außenfläche des Kerns (15) angeordnet sind.

37. Träger nach einem der Ansprüche 30 bis 36, **dadurch gekennzeichnet,** daß die Dorne (14) einer Reihe versetzt zu den Dornen (14a) zumindest einer benachbarten Parallelreihe angeordnet sind.

38. Träger nach einem der Ansprüche 33 bis 37, **dadurch gekennzeichnet,** daß jeweils vier Dornenreihen in eine Richtung weisen.

39. Träger nach einem der Ansprüche 36 bis 38, **dadurch gekennzeichnet,** daß die Dornenreihen geradlinig und parallel zur Kernlängsachse verlaufen.

40. Träger nach einem der Ansprüche 36 bis 38, **dadurch gekennzeichnet,** daß die Dornenreihen diagonal verlaufen.

41. Träger nach einem der Ansprüche 30 bis 40, **gekenn**zeichnet durch eine abgestufte Oberfläche der Dorne (14, 14a).

42. Träger nach einem der Ansprüche 30 bis 41, **gekennzeichnet durch** mindestens eine Hinterschneidung an jedem Dorn (14, 14a).

43. Träger nach Anspruch 42, **dadurch gekennzeichnet,** daß die Hinterschneidung den Dorn (14; 14a) umlaufend ausgebildet ist.

44. Träger nach einem der Ansprüche 30 bis 43, **gekennzeichnet durch** eine spiralförmig umlaufende Wulst auf der Dornoberfläche.

45. Träger nach einem der Ansprüche 30 bis 43, **gekennzeichnet durch** eine sägezahnförmige Dornoberfläche.

46. Träger nach einem der Ansprüche 1 bis 45, **dadurch gekennzeichnet,** daß der Verbundanker gegossen ist.

47. Träger nach einem der Ansprüche 1 bis 45, **dadurch gekennzeichnet,** daß der Verbundanker durch Pressen, Stanzen, Drücken, Kanten, Nibbeln, Fräsen, Drehen und/oder Umformen hergestellt ist.

48. Träger nach Anspruch 46 oder 47, **dadurch gekennzeichnet,** daß der Verbundanker aus Eisen, Temperguß, Stahlguß, Messing, Aluminium oder Keramik besteht und/oder aus Blechen hergestellt ist.

49. Verfahren zum Herstellen eines Trägers gemäß einem der Ansprüche 1 bis 48, **dadurch gekennzeichnet,** daß
- mindestens zwei zu einer Einheit verbindbare Tragelementteile (11, 7) hergestellt werden,
- mindestens eine durchgehende nutartige Rinne in mindestens einem Tragelementteil vorgesehen wird,
- mindestens ein Verbundanker in die Nut mindestens eines Tragelementes derart eingelassen wird, daß beim Endprodukt der Verbundanker mit seinem äußeren Ende gegenüber der Balkenstirnseite zurückversetzt ist, und
- die Teile derart zu mindestens einem Tragelement zusammengefügt werden, daß ein durchgehender Hohlraum entsteht.

50. Verfahren nach Anspruch 49, **dadurch gekennzeichnet,** daß der Verbundanker (13) während des Herstellungsprozesses des Trägers in diesen eingepreßt, eingelegt und/oder eingeklebt wird.

51. Verfahren nach Anspruch 49 oder 50, **dadurch gekennzeichnet,** daß das Tragelement aus vier Teilen (11, 11b, 17a, 17b) zusammengefügt wird.

52. Verfahren nach einem der Ansprüche 49 bis 51, **dadurch gekennzeichnet,** daß die vier Teile im wesentlichen gleichen Querschnitt besitzen.

53. Verfahren nach einem der Ansprüche 49 bis 52, **dadurch gekennzeichnet,** daß ein Kreuzbalken als Tragelement eingesetzt wird.

54. Verfahren nach einem der Ansprüche 49 bis 50, **dadurch gekennzeichnet,** daß ein Leimbinder als Tragelement eingesetzt wird.

55. Verfahren nach einem der Ansprüche 49 bis 54, **dadurch gekennzeichnet,** daß in jedes Tragelement (11/17) mehrere aus einem Kern (15) mit abstehenden Dornen (14, 14a) bestehende Verbundanker (13) eingebracht werden.

56. Verfahren nach Anspruch 55, **dadurch gekennzeichnet,** daß in die Tragelementteile derart Bohrungen eingebracht werden, daß ein Bohrbild entsteht, welches dem Dornenbild des Verbundankers entspricht.

57. Verfahren nach Anspruch 55 oder 56, **dadurch gekennzeichnet,** daß der Verbundanker (13) mit seinen Dornen (14) in die Bohrungen eingelegt wird und sodann die restlichen für ein Tragelement erforderlichen, ebenfalls mit Bohrungen versehenen Teile (17a,b) angefügt werden, wobei die noch freistehenden Dorne in die Bohrungen der restlichen Teile (17a,b) eingeführt werden.

58. Verfahren nach einem der Ansprüche 55 bis 57, **dadurch gekennzeichnet,** daß nach im wesentlichen koaxialer Ausrichtung der Verbundanker (13) auf mindestens eines der Tragelementteile dessen Dorne (14) in das bzw. die Tragelementteil(e) (11) gepreßt und sodann die restlichen für ein Tragelement erforderlichen Teile (17) angefügt werden, wobei die dann noch freistehenden Dorne (14) in die restlichen Teile (17) gepreßt werden.

59. Verfahren nach einem der Ansprüche 49 bis 58, **dadurch gekennzeichnet,** daß die Tragelementteile (11,17) erhitzt werden.

60. Verfahren nach einem der Ansprüche 49 bis 59, **dadurch gekennzeichnet,** daß die Tragelementteile (11,17) miteinander und mit dem Verbindungselement (13) befeuchtet und/oder verleimt werden.

61. Verfahren nach Anspruch 60, **dadurch gekennzeichnet,** daß der Leim unter Druck ausgehärtet wird.

62. Verfahren nach einem der Ansprüche 55 bis 61, **dadurch gekennzeichnet,** daß der Querschnitt der Ausnehmung im wesentlichen denen des Verbundankerkerns (15) entsprechen.

63. Verfahren nach einem der Ansprüche 55 bis 62, **dadurch gekennzeichnet,** daß die Tragelementteile, insbesondere Kreuzbalkenviertelstäbe oder bereits verleimte und maßgenau ausgekehlte Kreuzbalkenhalbhölzer in einem CNC-gesteuerten Bohrautomaten an definierter Stelle entsprechend dem Verbundankerdornbild vorgebohrt werden.

64. Verfahren nach einem der Ansprüche 55 bis 63, **dadurch gekennzeichnet,** daß die Tragelementteile zumindest einseitig auf genaue Fertigungslänge vorgeschnitten, durch eine Beleimungsstation geführt und nach dem Beleimen mit Leim überzogene Verbundanker in die Bohrbilder eingelegt werden.

65. Verfahren nach Anspruch 63 oder 64, **dadurch gekennzeichnet,** daß die Leimbinder bzw. Kreuzbalken (11/17) mit den innenliegenden Verbundankern (13) vorzugsweise unter Wärmeeinwirkung verleimt und anschließend maßgenau auf das Fertigmaß zugeschnitten bzw. besäumt werden.

66. Verfahren nach Anspruch 65, **dadurch gekennzeichnet,** daß die Außenflächen feingehobelt werden.

67. Verfahren nach einem der Ansprüche 60 bis 66, **dadurch gekennzeichnet,** daß mehrlagig mit jeweils zwischengelegten Verbundankern (13) verleimt wird.

68. Verfahren nach einem der Ansprüche 49 bis 67, **dadurch gekennzeichnet,** daß die gewünschte Länge der Tragelemente durch Verbinden von zwei endseitig mit einem Verbundanker versehenen Tragelementen, gegebenenfalls mit mindestens einem Zwischenstück beliebiger Länge, erreicht wird.

69. Verfahren nach Anspruch 68, **dadurch gekennzeichnet,** daß die Verbindung des Tragelements mit dem bzw. den Zwischenstück(en) mittels Keilverzinkung erfolgt.

70. Tragwerk mit mindestens einem Träger gemäß einem der Ansprüche 1 bis 48 mit mindestens einer Hauptebene und mindestens einer im Winkel zu dieser verlaufenden Stützebene, insbesondere für Gebäude, **gekennzeichnet durch** in den Ebenen angeordnete Holzträger (6 bis 9; 11/17) gemäß einem der Ansprüche 1 bis 48.

71. Tragwerk nach Anspruch 70, **gekennzeichnet durch** mehrere parallel zueinander verlaufende Haupt- und zwischen diesen, senkrecht zu ihnen angeordneten Stützebenen der Gebäude.

72. Tragwerk nach Anspruch 71 oder 72, **gekennzeichnet durch** räumlich orientierte Anschlußteile (1), die in den drei Dimensionen Möglichkeiten zum winkelversetzten, lösbaren Anschließen für mindestens zwei Holz-Träger (11/17) aufweisen.

73. Tragwerk nach einem der Ansprüche 70 bis 72, **dadurch gekennzeichnet,** daß das Anschlußteil mindestens eine in einer der Hauptebenen des Tragwerks oder parallel zu ihr liegende Grundplatte (2) und mindestens eine mit Abstand von der Grundplatte (2), parallel zu ihr angeordnete Kopfplatte (3) besitzt.

74. Tragwerk nach einem der Ansprüche 70 bis 73, **dadurch gekennzeichnet,** daß die Grundplatte (2) die Kopfplatte (3) seitlich überragt.

75. Tragwerk nach einem der Ansprüche 70 bis 74, **gekennzeichnet durch** zwischen Grund- (2) und Kopfplatte (3), senkrecht zu diesen, winklig zueinander angeordnete Stirnplatten (4).

76. Tragwerk nach einem der Ansprüche 70 bis 75, **dadurch gekennzeichnet,** daß Grund- (2) und Kopfplatte (3) sechseckig sind.

77. Tragwerk nach einem der Ansprüche 70 bis 76, **dadurch gekennzeichnet,** daß die Stirnplatten (4) viereckig sind.

78. Tragwerk nach einem der Ansprüche 70 bis 77, **dadurch gekennzeichnet,** daß die Stirnplatten (4-1 bzw. 4-5) jeweils senkrecht zu den Stirnplatten (4-2 bzw. 4-4) angeordnet sind.

79. Tragwerk nach einem der Ansprüche 70 bis 78, **dadurch gekennzeichnet,** daß die Stirnplatten (4-2, 4-3 und 4-4) im Winkel von 135° zueinander angeordnet sind.

80. Tragwerk nach einem der Ansprüche 70 bis 79, **gekennzeichnet durch** Anschlußmöglichkeiten für die Holz-Träger (6) in Grund- (2), Kopf- (3) und Stirnplatten (4).

81. Tragwerk nach einem der Ansprüche 70 bis 80, **dadurch gekennzeichnet,** daß Grund- (2), Kopf- (3) und Stirnplatten (4) miteinander verschweißt sind.

82. Tragwerk nach einem der Ansprüche 70 bis 81, **gekennzeichnet durch** Befestigungselemente aufnehmende Bohrungen (5) als Anschlußmöglichkeiten.

83. Tragwerk nach einem der Ansprüche 70 bis 82, **dadurch gekennzeichnet,** daß die Stirnplatten (4) mit den übereinander parallel verlaufenden Seitenkanten (S) von Grund- (2) und Kopfplatte (3) fluchten.

84. Tragwerk nach einem der Ansprüche 70 bis 83, **gekennzeichnet durch** mehrere, vorzugsweise stirnseitig miteinander verbundene Anschlußteile (1).

85. Tragwerk nach einem der Ansprüche 70 bis 84, **dadurch gekennzeichnet,** daß Grund- (2) und Kopfplatte (3) Anschlußmöglichkeiten für in den Stützebenen verlaufende Holz-Träger (6) aufweisen.

86. Tragwerk nach einem der Ansprüche 70 bis 85, **dadurch gekennzeichnet,** daß die Stirnplatten (4) Anschlußmöglichkeiten für in den Hauptebenen verlaufende Holz-Träger (6) aufweisen.

87. Tragwerk nach einem der Ansprüche 70 bis 86, **dadurch gekennzeichnet,** daß in den Hauptebenen als Deckenkonstruktion mehrere parallel zueinander verlaufende Träger (6) angeordnet sind.

88. Tragwerk nach Anspruch 87, **dadurch gekennzeichnet,** daß die Decken ausschließlich aus parallel zueinander verlaufenden Trägern (6,8) aufgebaut sind.

89. Vorrichtung zum Einbringen eines Verbundankers in ein Tragelement mittels des Verfahrens nach einem der Ansprüche 49 bis 69, **gekennzeichnet durch** eine Umlade- bzw. Verbundstation (29), in der vorbereitete Tragelementteile (216) zusammengefügt und mindestens ein Verbindungselement (214) eingelegt wird, eine Hobelanlage (21) zum Herstellen der Nut, eine Leimstation (28) sowie eine Pressenstation (211).

90. Vorrichtung nach Anspruch 89, **gekennzeichnet durch** eine Bohrstation.

91. Vorrichtung nach Anspruch 89 oder 90, **gekennzeichnet durch** einen Mikrowellen-Durchlaufofen (27).

92. Vorrichtung nach einem der Ansprüche 89 bis 91, **gekennzeichnet durch** ein Leimputzgerät (212).

93. Vorrichtung nach einem der Ansprüche 89 bis 92, **dadurch gekennzeichnet,** daß die Umlade- bzw. mehrstufige Verbundstation (29) mindestens eine Zuführrutsche (219) für die Verbindungselemente (214) und mindestens eine multifunktionelle Stützvorrichtung (227) für Tragelementteile aufweist.

94. Vorrichtung nach einem der Ansprüche 89 bis 93, **dadurch gekennzeichnet,** daß zur Verbundstation (29) ein Magazin mit einer Zuführrutsche (219) und eine dieser endseitig zugeordnete Repetiereinheit (223) gehört.

95. Vorrichtung nach einem der Ansprüche 89 bis 94, **gekennzeichnet durch** eine mehrteilige Verbundstation (29), deren in Längsrichtung parallele Stützteile (227, 228) um ihre Längsachsen (229 bzw. 234) drehbar gelagert sind.

96. Vorrichtung nach einem der Ansprüche 89 bis 95, **dadurch gekennzeichnet,** daß die drehbar gelagerten Stützteile (227, 228) in ihren Drehpositionen aufeinander abgestimmt sind und in vorgewählten Positionen im Zusammenwirken ein Zusammenfügen von Tragelementteilen gestatten.

## Claims

1. A wooden beam consisting of at least two supporting members at least partially made of wood, with a continuous hollow cavity in which there is at least one shear connector with connection options, characterized in that the outside end of the shear connector is set back with respect to the end face of the beam.

2. A beam according to claim 1, characterized by one shear connector (13) at each end of the beam (11/17).

3. A beam according to claim 1 or 2, characterized in that the shear connector (13) extends throughout the entire length of the beam.

4. A beam according to one of claims 1 through 3, characterized in that the shear connectors at the ends are linked together by a rod arranged in the center of the beam.

5. A beam according to one of claims 1 through 4, characterized by a shear connector extending transversally through the beam (11/17).

6. A beam according to one of claims 1 through 5, characterized in that the shear connector(s) (13) lie(s) in the tension zone.

7. A beam according to one of claims 1 through 6, characterized in that the shear connector(s) (13) lie(s) in at least one plane of symmetry.

8. A beam according to one of claims 1 through 7, characterized in that the shear connector(s) (13) lie(s) asymmetrically.

9. A beam according to one of claims 1 through 8, characterized in that multiple shear connectors (13) are inserted into the beam (11/17) parallel to one another.

10. A beam according to one of claims 1 through 9, characterized in that it is used in wood-wood, wood-steel and/or wood-steel-concrete constructions as well as alike material combinations, optionally also including plastics.

11. A beam according to claim 10, characterized by any desired combination of materials for supporting members made of composite materials.

12. A beam according to one of claims 1 through 11, characterized by fastening options at he ends.

13. A beam according to claims 1 through 12, characterized in that it is a cross-beam.

14. A beam according to one of claims 1 through 13, characterized in that it is a glued girder, in particular a glued laminated girder.

15. A beam according to one of claims 1 through 14, characterized in that at least one forms the main planes and/or supporting planes.

16. A beam according to one of claims 1 through 15, characterized in that the shear connector (13) has an inside thread (16) and/or an outside thread.

17. A beam according to one of claims 1 through 16, characterized in that the shear connector (13) offers connection options in three dimensions with respect to the axis of the wooden beam.

18. A beam according to one of claims 1 through 17, characterized in that the shear connector (13) consists of a core (15) with projecting mandrels (14) and has at least one connection option in the area of at least one core end.

19. A beam according to one of claims 1 through 18, characterized in that the shear connector possesses a rod-shaped core (15).

20. A beam according to one of claims 1 through 19, characterized in that the shear connector possesses a straight core (15).

21. A beam according to one claims 1 through 19, characterized in that the shear connector possesses a wavy-shaped core.

22. A beam according to one of claims 1 through 21, characterized in that the shear connector possesses a core (15c) with a round cross section.

23. A beam according to one of claims 1 through 22, characterized in that the shear connector possesses a core (15c) with a circular cross section.

24. A beam according to one of claims 1 through 23, characterized in that the shear connector possesses a core (15a, 15b, 15c) with a polygonal cross section.

25. A beam according to claim 24, characterized in that the shear connector possesses a core (15d) with a triangular cross section.

26. A beam according to one of claims 1 through 25, characterized in that the shear connector possesses a corrugated core surface.

27. A beam according to one of claims 1 through 26, characterized in that the shear connector possesses a core surface having elevations.

28. A beam according to one of claims 1 through 27, characterized in that the shear connector possesses an inside thread (16) on at least one end of the core.

29. A beam according to one of claims 1 through 28, characterized in that the shear connector possesses a connection option, in particular an inside thread, running across the longitudinal axis of the core.

30. A beam according to one of claims 1 through 29, characterized in that the mandrels (14, 14a) are joined in one piece to the core (15) of the shear connector.

31. A beam according to claim 30, characterized in that the mandrels (14, 14a) are aligned parallel to one another.

32. A beam according to claim 30 or 31, characterized in that the mandrel axes run perpendicular to the longitudinal axis of the core.

33. A beam according to claim 31 or 32, characterized in that half of the number of mandrels (14, 14a) point in one direction and the other half point in the opposite direction.

34. A beam according to one of claims 30 through 33, characterized in that the mandrels (14, 14a) are distributed uniformly over the outside surface of the core.

35. A beam according to one of claims 30 through 33, characterized in that the mandrels are distributed irregularly, in particular randomly, over the outside surface of the core.

36. A beam according to one of claims 30 through 35, characterized in that the mandrels (14, 14a) are arranged in parallel rows on the outside surface of the core (15).

37. A beam according to one of claims 30 through 36, characterized in that the mandrels (14) of one row are offset relative to the mandrels (14a) of at least one nearby parallel row.

38. A beam according to one of claims 33 through 37, characterized in that four rows of mandrels face in one direction in each case.

39. A beam according to one of claims 36 through 38, characterized in that the rows of mandrels run in a straight line parallel to the longitudinal axis of the core.

40. A beam according to one of claims 36 through 38, characterized in that the rows of mandrels run diagonally.

41. A beam according to one of claims 30 through 40, characterized by a graduated surface of the mandrels (14, 14a).

42. A beam according to one of claims 30 through 41, characterized by at least one undercut on each mandrel (14, 14a).

43. A beam according to claim 42, characterized in that the undercut is designed to encircle the mandrel (14, 14a).

44. A beam according to one of claims 30 through 43, characterized by a spiral peripheral ridge on the surface of the mandrel.

45. A beam according to one of claims 30 through 43, characterized by a sawtooth mandrel surface.

46. A beam according to one of claims 1 through 45, characterized in that the shear connector is produced by casting.

47. A beam according to one of claims 18 through 45, characterized in that the shear connector is produced by pressing, punching, compressing, edging, nibbling, milling, lathing and/or forming.

48. A beam according to claim 46 or 47, characterized in that the shear connector is made of iron, cast iron, cast steel, brass, aluminum or ceramic and/or sheet metal.

49. A method of producing a beam according to one of claims 1 through 48, characterized in that
• at least two supporting member parts (11 and 17) that can be joined to form one unit are produced,
• at least one continuous groove-like channel is provided in at least one supporting member part,
• at least one shear connector is inserted into the groove of at least one supporting member in such a way that in the end product, the outer end of the shear connector is set back with respect to the end face of the beam, and
• the parts are joined together to form at least one supporting member, so that a continuous hollow cavity is formed.

50. A method according to claim 49, characterized in that the shear connector (13) is inserted, pressed and/or glued into the beam during the process of manufacturing the beam.

51. A method according to claim 49 or 50, characterized in that the supporting member is joined by combining four parts (11, 11b, 171, 17b).

52. A method according to one of claims 49 through 51, characterized in that the four parts all have essentially the same cross section.

53. A method according to one of claims 49 through 52, characterized in that a cross-beam is used as a supporting member.

54. A method according to one of claims 49 through 50, characterized in that a glued laminated girder is used as the supporting member.

55. A method according to one of claims 49 through 54, characterized in that several shear connectors (13), each consisting of a core (15) with projecting mandrels (14, 14a), is introduced into each supporting member (11/17).

56. A method according to claim 55, characterized in that boreholes are introduced into the supporting member parts in such a way as to form a pattern of holes corresponding to the mandrel pattern of the shear connector.

57. A method according to claim 55 or 56, characterized in that the shear connector (13) with its mandrels (14) is inserted into the boreholes, and then the remaining parts (17a, b) which are also provided with boreholes and would be necessary for a supporting member are attached, with the mandrels which are still free-standing being inserted into the boreholes of the remaining parts (17a, b).

58. A method according to one of claims through 57, characterized in that after achieving an essentially coaxial alignment of the shear connectors (13) with at least one of the supporting member parts, its mandrels (14) are pressed into the supporting member part(s) (11), and then the remaining parts (17) required for a supporting member are joined to it, with the mandrels (14) which are still free-standing then being pressed into the remaining parts (17).

59. A method according to one of claims 49 through 58, characterized in that the supporting member parts (11, 17) are heated.

60. A method according to one of claims 49 through 59, characterized in that the supporting member parts (11, 17) are moistened and/or glued to one another and to the connecting element (13).

61. A method according to claim 60, characterized in that the glue is cured under pressure.

62. A method according to one of claims 55 through 61 characterized in that the cross section of the recess corresponds essentially to that of the shear connector core (15).

63. A method according to one of claims 55 through 62, characterized in that the supporting member parts, in particular cross-beam quartered timbers or cross-beam half timbers, which have already been accurately hollowed out and glued, are predrilled in a CNC-controlled automatic drill at defined locations according to the mandrel pattern on the shear connector.

64. A method according to one of claims 55 thorough 63,
characterized in that the supporting member parts are precut to the exact finished length on at least one end, then are passed through a gluing station and, after gluing, the shear connectors coated with glue are inserted into the pattern of holes.

65. A method according to claim 63 or 64, characterized in that the glued laminated girders or cross-beams (11/17) with the shear connector core (13) on the inside are glued, preferably under the influence of heat, and then cut or trimmed accurately to the finished dimensions.

66. A method according to claim 65, characterized in that the outside surfaces are finely planed.

67. A method according to one of claims 60 through 66, characterized in that several layers are glued together with shear connectors (13) inserted between them.

68. A method according to one of claims 49 through 67, characterized in that the desired length of the supporting members is achieved by joining two supporting members, each provided with a shear connector at one end, optionally with at least one intermediate piece of any length.

69. A method according to claim 68, characterized in that the supporting member is joined to the intermediate piece(s) by means of finger jointing.

70. A supporting framework with at least one beam according to one of claims 1 through 48 with at least one main plane and at least one supporting plane at an angle to the former, characterized by wooden beams (6 through 9; 11/17) arranged in the planes according to one of claims 1 through 48.

71. A supporting framework according to claim 70, characterized by several parallel main planes with supporting planes of the building arranged between and perpendicular to the main planes.

72. A supporting framework according to claim 71 or 72, characterized by spatially oriented connecting parts (1) which have possibilities for angle-offset, detachable connection for at least two wooden beams (11/17) in the three dimensions.

73. A supporting framework according to one of claims 70 through 72, characterized in that the connecting part has at least one base plate (2) in one of the main planes of the supporting framework or parallel to it and at least one top plate (3) at a distance from the base plate (2) and parallel to it.

74. A supporting framework according to one of claims 70 through 73, characterized in that the base plate (2) projects beyond the top plate (3) at the side.

75. A supporting framework according to one of claims 70 through 74, characterized in that end plates (4) are arranged between the base plate (2) and the top plate (3), perpendicular to them and at an angle to one another.

76. A supporting framework according to one of claims 70 through 75, characterized in that the base plate (2) and the head plate (3) are hexagonal.

77. A supporting framework according to one of claims 70 through 76, characterized in that the end plates (4) are quadrilateral.

78. A supporting framework according to one of claims 70 through 77, characterized in that the end plates (4-1 and 4-5) are arranged perpendicular to the end plates (4-2 and 4-4).

79. A supporting framework according to one of claims 70 through 78, characterized in that the end plates (42, 4-3 and 4-4) are arranged at an angle of 135° to one another.

80. A supporting framework according to one of claims 70 through 79, characterized by connection options for the wooden beams (6) in the base plate (2), the top plate (3) and the end plates (4).

81. A supporting framework according to one of claims 70 through 80, characterized in that the base plate (2), the top plate (3) and the end plates (4) are welded together.

82. A supporting framework according to one of claims 70 through 81, characterized by boreholes (5) which accommodate fastening elements as connection options.

83. A supporting framework according to one of claims 70 through 82, characterized in that the end plates (4) are aligned with the side edges (S) of the base plate (2) ant the top plate (3) running parallel one above the other.

84. A supporting framework according to one of claims 70 through 82, characterized by several connecting parts (1) joined together preferably at the ends.

85. A supporting framework according to one of claims 70 through 84, characterized in that the base plate (2) and the top plate (3) have connection options for wooden beams (6) running in the supporting planes.

86. A supporting framework according to one of claims 70 through 85, characterized in that the end plates (4) have connection options for wooden beams (6) running in the main planes.

87. A supporting framework according to one of claims 70 through 86, characterized in that several beams (6) running parallel to one another are arranged as a ceiling construction in the main planes.

88. A supporting framework according to claim 87, characterized in that the floors are made only of beams (6, 8) running parallel to one another.

89. A device for inserting a shear connector into a supporting framework by means of the method according to one of claims 49 through 69, characterized by a transfer and joining station (29) where prepared supporting member parts (216) are joined and at least one connecting element (214) is inserted, a planing installation (21) for producing the groove, a gluing station (28) and a press station (211).

90. A device according to claim 89, characterized by a drilling station.

91. A device according to one of claims 89 or 90, characterized by a continuous microwave oven (27).

92. A device according to one of claims 89 through 91, characterized by a glue cleaning device (212).

93. A device according to one of claims 89 through 91 characterized in that the transfer station and/or multi-stage joining station (29) has at least one feed chute (219) for the connecting elements (214) and at least one multifunctional supporting device (227) for supporting member parts.

94. A device according to one of claims 89 through 93, characterized in that the joining station (29) includes a magazine with a feed chute (219) and a repeating unit (223) provided at the end of it.

95. A device according to one of claims 89 through 94, characterized by a multiple-part joining station (29) whose supporting parts (227, 228) running parallel in the longitudinal direction are mounted so they can rotate about their longitudinal axes (229 and 234).

96. A device according to one of claims 89 through 95, characterized in that the rotatably mounted supporting parts (227, 228) are coordinated with one another in their rotational positions, and in preselected positions they permit supporting member parts to be joined in interaction with one another.

## Revendications

1. Support en bois, composé d'au moins deux éléments porteurs reliés en une unité, au moins partiellement en bois, comportant un espace creux de bout en bout, dans lequel est logée au moins une clavette présentant des possibilités de raccordement, caractérisé en ce que la clavette avec son extrémité extérieure est décalée en retrait par rapport à la face frontale du support.

2. Support selon la revendication 1, caractérisé en ce qu'une clavette (13) est chaque fois présente en chaque extrémité du support (11/17).

3. Support selon la revendication 1 ou 2, caractérisé en ce que la clavette (13) s'étend à travers la longueur totale du support.

4. Support selon l'une des revendications 1 à 3, caractérisé en ce que les clavettes d'extrémité sont reliées entre elles au moyen d'une tige disposée au centre dans le support.

5. Support selon l'une des revendications 1 à 4, caractérisé par une clavette s'étendant transversalement à travers te support (11/17).

6. Support selon l'une des revendications 1 à 5, caractérisé en ce que la ou, selon les cas, les clavette(s) (13) se trouve(nt) dans la zone tendue.

7. Support selon l'une des revendications 1 à 6, caractérisé en ce que la ou, selon les cas, les clavette(s) (13) se trouve(nt) dans au moins un axe de symétrie.

8. Support selon l'une des revendications 1 à 7, caractérisé en ce que la ou, selon les cas, les clavette(s) (13) est/sont disposée(s) de façon asymétrique.

9. Support selon l'une des revendications 1 à 8, caractérisé en ce que plusieurs clavettes (13) sont enchâssées parallèlement les unes aux autres dans le support (11/17).

10. Support selon l'une des revendications 1 à 9, caractérisé en ce qu'il est utilisé dans des constructions bois-bois, bois-acier et/ou bois-acier-béton, y compris dans des appariements de matériaux identiques, ainsi qu'en incluant éventuellement le plastique.

11. Support selon la revendication 10, caractérisé par des combinaisons de matériaux quelconques pour des éléments porteurs en matériaux composites.

12. Support selon l'une des revendications 1 à 11, caractérisé par des possibilités de fixation en bout.

13. Support selon l'une des revendications 1 à 12, caractérisé en ce qu'il est une traverse.

14. Support selon l'une des revendications 1 à 13, caractérisé en ce qu'il est un support collé, en particulier un support en planches collées.

15. Support selon l'une des revendications 1 à 14, caractérisé en ce qu'un au moins forme le plan principal et/ou le plan d'appui.

16. Support selon l'une des revendications 1 à 15, caractérisé en ce que la clavette (13) comporte un filetage intérieur (16) et/ou un filetage extérieur.

17. Support selon l'une des revendications 1 à 16, caractérisé en ce que la clavette (13) offre des possibilités de raccordement tridimensionnelles par rapport à l'axe du support en bois.

18. Support selon l'une des revendications 1 à 17, caractérisé en ce que la clavette (13) se compose d'un corps (15) avec des épines espacées (14) et possède au moins une possibilité de raccordement dans la zone d'au moins une extrémité de corps.

19. Support selon l'une des revendications 1 à 18, caractérisé en ce que la clavette présente un corps de type barre (15).

20. Support selon l'une des revendications 1 à 19, caractérisé en ce que la clavette présente un corps rectiligne (15).

21. Support selon l'une des revendications 1 à 19, caractérisé en ce que la clavette présente un corps de type ondulé.

22. Support selon l'une des revendications 1 à 21, caractérisé en ce que la clavette présente un corps de section transversale ronde (15c).

23. Support selon l'une des revendications 1 à 22, caractérisé en ce que la clavette présente un corps de section transversale circulaire (15c).

24. Support selon l'une des revendications 1 à 23, caractérisé en ce que la clavette présente un corps de section transversale polygonale (15a, 15b, 15d).

25. Support selon la revendication 24, caractérisé en ce que la clavette présente un corps de section transversale triangulaire (15d).

26. Support selon l'une des revendications 1 à 25, caractérisé en ce que la clavette présente un corps à la surface cannelée.

27. Support selon l'une des revendications 1 à 26, caractérisé en ce que la clavette présente un corps à la surface bosselée.

28. Support selon l'une des revendications 1 à 27, caractérisé en ce que la clavette présente en au moins une extrémité du corps un filetage intérieur côté frontal (16).

29. Support selon l'une des revendications 1 à 28, caractérisé en ce que la clavette présente une possibilité de raccordement s'étendant transversalement à l'axe longitudinal du corps, en particulier un filetage intérieur.

30. Support selon l'une des revendications 1 à 29, caractérisé en ce que des épines (14, 14a) sont reliées de façon solidaire au corps (15) de la clavette.

31. Support selon la revendication 30, caractérisé en ce que les épines (14, 14a) sont orientées de façon à être parallèles les unes aux autres.

32. Support selon la revendication 30 ou 31, caractérisé en ce que les axes des épines s'étendent perpendiculairement à l'axe longitudinal du corps.

33. Support selon la revendication 31 ou 32, caractérisé en ce que le nombre des épines (14, 14a) sont pour moitié orientées dans une direction et pour l'autre moitié orientées dans la direction opposée.

34. Support selon l'une des revendications 30 à 33, caractérisé en ce que les épines (14, 14a) sont réparties de façon régulière sur la surface extérieure du corps.

35. Support selon l'une des revendications 30 à 33, caractérisé en ce que les épines sont réparties sans ordre, et en particulier de façon statistiquement irrégulière, sur la surface extérieure du corps.

36. Support selon l'une des revendications 30 à 35, caractérisé en ce que les épines (14, 14a) sont disposées en rangées parallèles sur la surface extérieure du corps (15).

37. Support selon l'une des revendications 30 à 36, caractérisé en ce que les épines (14) d'une rangée sont disposées de façon à être décalées par rapport aux épines (14a) d'au moins une rangée parallèle voisine.

38. Support selon l'une des revendications 33 à 37, caractérisé en ce que quatre rangées d'épines sont respectivement orientées dans une direction.

39. Support selon l'une des revendications 36 à 38, caractérisé en ce que les rangées d'épines s'étendent de façon rectiligne et parallèle à l'axe longitudinal du corps.

40. Support selon l'une des revendications 36 à 38, caractérisé en ce que les rangées d'épines s'étendent en diagonales.

41. Support selon l'une des revendications 30 à 40, caractérisé par une surface étagée des épines (14, 14a).

42. Support selon l'une des revendications 30 à 41, caractérisé par au moins une contre-dépouille sur chaque épine (14, 14a).

43. Support selon la revendication 42, caractérisé en ce que la contre-dépouille est conçue de façon à faire le tour des épines (14, 14a).

44. Support selon l'une des revendications 30 à 43, caractérisé par un bourrelet en forme de spirale périphérique à la surface des épines.

45. Support selon l'une des revendications 30 à 43, caractérisé par une surface dentelée des épines.

46. Support selon l'une des revendications 1 à 45, caractérisé en ce que la clavette est coulée.

47. Support selon l'une des revendications 1 à 45, caractérisé en ce que la clavette est fabriquée par moulage par pression, estampage, emboutissage, chanfreinage, grignotage, fraisage tournage et/ou formage.

48. Support selon la revendication 46 ou 47, caractérisé en ce que la clavette est en fer, en fonte malléable, en acier moulé, en laiton, en aluminium ou en céramique et/ou fabriquée à partir de tôles.

49. Procédé de fabrication d'un support selon l'une des revendications 1 à 48, caractérisé en ce que
- on fabrique au moins deux parties d'éléments porteurs (11, 7) pouvant être assemblées en une unité,
- on prévoit au moins un canal de type rainure continue dans au moins une partie d'élément porteur,
- on enchâsse au moins une clavette dans la rainure d'au moins un élément porteur, de telle sorte que, dans le produit fini, la clavette, avec son extrémité extérieure, est décalée en retrait par rapport à la face frontale du support, et
- on assemble les éléments en au moins un élément porteur de telle sorte qu'il est formé un espace creux de bout en bout.

50. Procédé selon la revendication 49, caractérisé en ce que la clavette (13) est insérée, enfoncée et/ou collée dans le support lors du processus de fabrication de celle-ci.

51. Procédé selon l'une des revendications 49 ou 50, caractérisé en ce que l'élément porteur est assemblé à partir de quatre parties (11, 11b, 17a, 17b).

52. Procédé selon l'une des revendications 49 à 51, caractérisé en ce que les quatre parties présentent une section transversale sensiblement identique.

53. Procédé selon l'une des revendications 49 à 52, caractérisé en ce qu'on utilise une traverse en tant qu'élément porteur.

54. Procédé selon l'une des revendications 49 à 50, caractérisé en ce qu'on utilise un support collé en tant qu'élément porteur.

55. Procédé selon l'une des revendications 49 à 54, caractérisé en ce que l'on introduit dans chaque élément porteur (11/17) plusieurs clavettes (13) se composant d'un corps (15) avec des épines espacées (14, 14a).

56. Procédé selon la revendication 55, caractérisé en ce que l'on pratique dans les parties des éléments porteurs des alésages de telle sorte qu'il est formé un tracé des alésages qui correspond au tracé des épines de la clavette.

57. Procédé selon la revendication 55 ou 56, caractérisé en ce que la clavette (13) est insérée avec ses épines (14) dans les alésages, qu'ensuite sont ajoutées les parties restantes (17a, b) nécessaires à un élément porteur et également pourvues d'alésages, les épines demeurant libres étant ce faisant introduites dans les alésages des parties restantes (17a, b).

58. Procédé selon l'une des revendications 55 à 57, caractérisé en ce qu'après alignement sensiblement coaxial des clavettes (13) sur au moins l'une des parties des éléments porteurs, leurs épines (14) sont comprimées dans la ou les partie(s) d'éléments porteurs (11), et qu'ensuite sont ajoutées les parties restantes (17) nécessaires à un élément porteur, les épines (14) demeurant libres étant ce faisant comprimées dans les parties restantes (17).

59. Procédé selon l'une des revendications 49 à 58, caractérisé en ce que les parties d'éléments porteurs (11, 17) sont chauffées.

60. Procédé selon l'une des revendications 49 à 59, caractérisé en ce que les parties d'éléments porteurs (11, 17) sont entre elles et avec l'élément de raccordement (13) humidifiées et/ou collées.

61. Procédé selon la revendication 60, caractérisé en ce que la colle est durcie sous pression.

62. Procédé selon l'une des revendications 55 à 61, caractérisé en ce que la section transversale du creux correspond pour l'essentiel à celle du corps de la clavette (15).

63. Procédé selon l'une des revendications 55 à 62, caractérisé en ce que les parties d'éléments porteurs, en particulier des quarts de traverses ou des demi-rondins de traverses, déjà collés et cannelés aux dimensions exactes, sont pré-percées en un endroit prédéterminé en fonction du tracé des épines de la clavette dans un automate d'alésage à commande numérique par calculateur.

64. Procédé selon l'une des revendications 55 à 63, caractérisé en ce que les parties d'éléments porteurs sont prédécoupées au moins d'un côté suivant des longueurs de fabrication précises, guidées à travers une station d'encollage et, après collage, insérées avec des clavettes enduites de colle dans les tracés des alésages.

65. Procédé selon la revendication 63 ou 64, caractérisé en ce que les supports collés ou, selon les cas, les traverses (11/17) sont encollés avec les clavettes (13) mises en place à l'intérieur, de préférence sous l'action de la chaleur, puis découpés ou sciés suivant les valeurs exactes des dimensions finales.

66. Procédé selon la revendication 65, caractérisé en ce que les surfaces extérieures sont finement rabotées.

67. Procédé selon l'une des revendications 60 à 66, caractérisé en ce que l'encollage est réalisé en couches multiples avec chaque fois intercalage de clavettes (13).

68. Procédé selon l'une des revendications 49 à 67, caractérisé en ce que la longueur souhaitée des éléments porteurs est atteinte en raccordant deux éléments porteurs pourvus en leur extrémité d'une clavette, éventuellement à au moins une pièce intercalaire de longueur quelconque.

69. Procédé selon la revendication 68, caractérisé en ce que le raccordement de l'élément porteur à la ou, selon les cas, aux pièce(s) intercalaire(s) est effectué par aboutage.

70. Ossature porteuse comportant au moins un support selon l'une des revendications 1 à 48, avec au moins un plan principal et au moins un plan d'appui s'étendant en formant un angle par rapport à celui-ci, en particulier pour des constructions, caractérisée par des supports en bois (6 à 9 ; 11/17) disposés dans les plans selon l'une des revendications 1 à 48.

71. Ossature porteuse selon la revendication 70, caractérisée par plusieurs plans principaux s'étendant parallèlement les uns par rapport aux autres et, entre eux, plusieurs plans d'appui des constructions disposés perpendiculairement à ceux-ci.

72. Ossature porteuse selon la revendication 71 ou 72, caractérisée par des éléments de raccordement (1) orientés dans l'espace qui, en trois dimensions, présentent des possibilités de raccordement amovible et angulairement décalé pour au moins deux supports en bois (11/17).

73. Ossature porteuse selon l'une des revendications 70 à 72, caractérisée en ce que l'élément de raccordement possède au moins une plaque inférieure (2) reposant dans l'un des plans principaux de l'ossature porteuse ou parallèlement à celle-ci et au moins une plaque supérieure (3) espacée de la plaque inférieure (2) et disposée parallèlement à celle-ci.

74. Ossature porteuse selon l'une des revendications 70 à 73, caractérisée en ce que la plaque inférieure (2) dépasse en hauteur sur le côté de la plaque supérieure (3).

75. Ossature porteuse selon l'une des revendications 70 à 74, caractérisée par des plaques frontales (4) disposées angulairement les unes par rapport aux autres, entre la plaque inférieure (2) et la plaque supérieure (3) et perpendiculairement à celles-ci.

76. Ossature porteuse selon l'une des revendications 70 à 75, caractérisée en ce que la plaque inférieure (2) et la plaque supérieure (3) sont hexagonales.

77. Ossature porteuse selon l'une des revendications 70 à 76, caractérisée en ce que les plaques frontales (4) sont quadrangulaires.

78. Ossature porteuse selon l'une des revendications 70 à 77, caractérisée en ce que les plaques frontales (4-1 ou selon les cas 4-5) sont respectivement disposées perpendiculairement aux plaques frontales (4-2 ou selon les cas 4-4).

79. Ossature porteuse selon l'une des revendications 70 à 78, caractérisée en ce que les plaques frontales (4-2, 4-3 et 4-4) sont disposées à angle de 135 ° les unes par rapport aux autres.

80. Ossature porteuse selon l'une des revendications 70 à 79, caractérisée par des possibilités de raccordement pour les supports en bois (6) dans les plaque inférieure (2), plaque supérieure (3) et plaques frontales (4).

81. Ossature porteuse selon l'une des revendications 70 à 80, caractérisée en ce que la plaque inférieure (2), la plaque supérieure (3) et les plaques frontales (4) sont soudées les unes aux autres.

82. Ossature porteuse selon l'une des revendications 70 à 81, caractérisée par des alésages (5) logeant des éléments de fixation en tant que possibilités de raccordement.

83. Ossature porteuse selon l'une des revendications 70 à 82, caractérisée en ce que les plaques frontales (4) sont alignées avec les bords latéraux (S) de la plaque inférieure (2) et de la plaque supérieure (3) qui s'étendent parallèlement les uns au-dessus des autres.

84. Ossature porteuse selon l'une des revendications 70 à 83, caractérisée par plusieurs éléments de raccordement (1) de préférence reliés entre eux côté frontal.

85. Ossature porteuse selon l'une des revendications 70 à 84, caractérisée en ce que la plaque inférieure (2) et la plaque supérieure (3) comportent des possibilités de raccordement pour les supports en bois (6) s'étendant dans les plans d'appui.

86. Ossature porteuse selon l'une des revendications 70 à 85, caractérisée en ce que les plaques frontales (4) comportent des possibilités de raccordement pour les supports en bois (6) s'étendant dans les plans principaux.

87. Ossature porteuse selon l'une des revendications 70 à 86, caractérisée en ce que plusieurs supports (6) s'étendant parallèlement les uns par rapport aux autres sont disposés dans les plans principaux en tant que construction de couverture.

88. Ossature porteuse selon la revendication 87, caractérisée en ce que les couvertures sont construites exclusivement à partir de supports (6, 8) s'étendant parallèlement les uns par rapport aux autres.

89. Dispositif pour la mise en place d'une clavette dans un élément porteur au moyen du procédé selon l'une des revendications 49 à 69, caractérisé par une station de transbordement et/ou d'assemblage (29), dans laquelle des parties d'éléments porteurs préparées (216) sont assemblées et au moins un élément de raccordement (214) est inséré, une installation de rabotage (21) pour fabriquer la rainure, une station d'encollage (28), ainsi qu'une station de compression (211).

90. Dispositif selon la revendication 89, caractérisé par une station d'alésage.

91. Dispositif selon la revendication 89 ou 90, caractérisé par un four de passage continu à micro-ondes (27).

92. Dispositif selon l'une des revendications 89 à 91, caractérisé par un dispositif de nettoyage de la colle (212).

93. Dispositif selon l'une des revendications 89 à 92, caractérisé en ce que la station de transbordement et/ou d'assemblage multiétages (29) comporte au moins une glissière d'amenée (219) pour les éléments de raccordement (214) et au moins un dispositif d'appui multifonctions (227) pour les parties d'éléments porteurs.

94. Dispositif selon l'une des revendications 89 à 93, caractérisé en ce qu'un chargeur avec une glissière d'amenée (219) appartient à la station d'assemblage (29), ainsi qu'une unité de répétition (223) associée à celle-ci côté extrémité.

95. Dispositif selon l'une des revendications 89 à 94, caractérisé par une station d'assemblage multicomposants (29), dont les parties d'appui (227, 228) parallèles dans la direction longitudinale sont logées de façon à pouvoir pivoter autour de leurs axes longitudinaux (229 ou, selon les cas, 234).

96. Dispositif selon l'une des revendications 89 à 95, caractérisé en ce que les parties d'appui (227, 228) logées de façon pivotante sont réciproquement déterminées dans leurs positions de rotation et permettent, en coopérant dans des positions choisies au préalable, un assemblage de parties d'éléments porteurs.
